# EUROPÄISCHE PATENTSCHRIFT

(11) **EP 3 781 008 B1**
(45) Veröffentlichungstag und Bekanntmachung des Hinweises auf die Patenterteilung: **17.12.2025**
(21) Anmeldenummer: 19719477.2
(22) Anmeldetag: 18.04.2019
(51) Int. Cl.: A47L 1/05

(54) **HALTEVORRICHTUNG FÜR EIN TRAGBARES HARTFLÄCHENREINIGUNGSGERÄT UND SET**
HOLDING DEVICE FOR A PORTABLE HARD SURFACE CLEANING APPARATUS AND SET THEREOF
DISPOSITIF DE SUPPORT POUR UN APPAREIL PORTABLE DE NETTOYAGE DE SURFACES DURES ET ENSEMBLE CORRESPONDANT

(30) Priorität: 18.04.2018 DE 102018109290
(43) Veröffentlichungstag der Anmeldung: 24.02.2021
(73) Patentinhaber: Alfred Kärcher SE & Co. KG, 71364 Winnenden (DE)
(72) Erfinder: VENTURINI, Eugenio, 46047 Porto Mantovano (MN) (IT); COSTA, Filippo, 32020 Falcade (BL) (IT); GORNI, Ottorino, 46020 Motteggiana (MN) (IT); SAGKOB, Christoph, 71364 Winnenden (DE)
(74) Vertreter: Hoeger, Stellrecht & Partner Patentanwälte mbB
(86) Internationale Anmeldenummer: PCT/EP2019/060088
(87) Internationale Veröffentlichungsnummer: WO 2019/202081

(56) Entgegenhaltungen:
- EP-A1- 3 245 925
- FR-A- 1 523 413

## Beschreibung

Die vorliegende Erfindung betrifft eine Haltevorrichtung für ein tragbares Hartflächenreinigungsgerät, insbesondere in Form eines Fensterreinigungsgeräts, welche Haltevorrichtung einen Halteteil und einen Verlängerungsteil umfasst, welcher Halteteil eine erste Verbindungseinrichtung zum Verbinden der Haltevorrichtung mit einem Hartflächenreinigungsgerät umfasst, und welcher Verlängerungsteil eine zweite Verbindungseinrichtung zum Verbinden der Haltevorrichtung mit einem Verlängerungselement, insbesondere in Form eines Verlängerungsstabs oder eines Verlängerungsrohrs, umfasst, wobei die erste Verbindungseinrichtung mindestens zwei Halteelemente umfasst zum mindestens teilweisen Umgreifen und kraftschlüssigen Koppeln mit einem Gehäusebereich, nämlich einem Griffbereich, des Hartflächenreinigungsgeräts.

Ferner betrifft die vorliegende Erfindung ein Set umfassend ein erstes tragbares Hartflächenreinigungsgerät und eine mit dem ersten Hartflächenreinigungsgerät koppelbare Haltevorrichtung.

Eine Haltevorrichtung und ein Set der eingangs beschriebenen Art sind beispielsweise aus der EP 3 021 725 B1 sowie der EP 3 245 925 A1 bekannt. Bei der bekannten Haltevorrichtung wird zur Vorfixierung derselben an einem Hartflächenreinigungsgerät eine zu einem Gehäusebereich des Hartflächenreinigungsgeräts korrespondierende Aufnahme ausgebildet, in die der Gehäusebereich des Hartflächenreinigungsgeräts formschlüssig aufgenommen wird. Eine endgültige Befestigung des Hartflächenreinigungsgeräts an der Haltevorrichtung erfolgt über ein Halteband oder einen Riemen.

Durch die besonders gebildete Aufnahme an der bekannten Haltevorrichtung ist das Koppeln mit unterschiedlichen Hartflächenreinigungsgeräten nicht oder nur eingeschränkt möglich, wobei ein sicherer Halt des Hartflächenreinigungsgeräts an der Haltevorrichtung nicht mit der erforderlichen Sicherheit gewährleistet werden kann, wenn die Aufnahme an der Haltevorrichtung nicht zu einem Gehäusebereich des Hartflächenreinigungsgeräts korrespondiert.

Aus der FR 1 523 413 A ist ein Gerät zum Reinigen von Verglasungen und ähnlichen Flächen bekannt.

Es ist daher eine Aufgabe der vorliegenden Erfindung, eine Haltevorrichtung und ein Set der eingangs beschriebenen Art so zu verbessern, dass sie möglichst universell einsetzbar sind.

Diese Aufgabe wird bei einer Haltevorrichtung der eingangs beschriebenen Art erfindungsgemäß dadurch gelöst, dass mindestens ein oder zwei der mindestens zwei Halteelemente oder dass alle Halteelemente in Form eines elastisch oder im Wesentlichen elastisch federnden Klemmarms ausgebildet sind.

Die vorgeschlagene Weiterbildung einer bekannten Haltevorrichtung hat insbesondere den Vorteil, dass auf eine formschlüssige Aufnahme zum Aufnehmen eines Gehäusebereichs, insbesondere eines eine Standfläche des tragbaren Hartflächenreinigungsgeräts umfassenden Gehäusebereichs wie dies beispielsweise in der EP 2 890 283 B1 beschrieben ist, verzichtet werden kann. Eine Befestigung kann insbesondere mit den mindestens zwei Halteelementen erfolgen. Insbesondere kann mit den mindestens zwei Halteelementen eine Vorfixierung des Hartflächenreinigungsgeräts an der Haltevorrichtung erreicht werden, um beispielsweise ein optionales Rückhalteelement in Form eine Haltebands oder Riemens anzubringen, um das Hartflächenreinigungsgerät an der Haltevorrichtung möglichst dreh- und kippstabil gesichert zu halten. Die mindestens zwei Halteelemente können jeweils eine Halte- oder Klemmfläche definieren, wobei jedes der mindestens zwei Halteelemente auch zwei oder mehr Halte- oder Klemmflächen definieren kann. Je größer die Anzahl der Halte- oder Klemmflächen ist, die von den mindestens zwei Halteelementen definiert werden, um so stabiler lässt sich das Hartflächenreinigungsgerät an der Haltevorrichtung anbringen, ohne dass eine unerwünschte Relativbewegung zwischen dem Hartflächenreinigungsgerät und der Haltevorrichtung möglich ist. Das mindestens teilweise umgreifende und kraftschlüssige Koppeln der mindestens zwei Halteelemente mit dem Griffbereich des Gehäusebereich des Hartflächenreinigungsgeräts ermöglicht insbesondere eine einfache Anpassung an unterschiedliche Formen und Größen von Griffbereichen, so dass die Haltevorrichtung auch einfach und sicher mit unterschiedlich geformten Hartflächenreinigungsgeräten verbunden werden kann. Die vorgeschlagenen mindestens zwei Halteelemente ermöglichen es insbesondere, vollständig auf einen Formschluss zum Verbinden des Hartflächenreinigungsgeräts mit der Haltevorrichtung zu verzichten. Dies hat insbesondere den Vorteil, dass sich die Haltevorrichtung flexibler mit unterschiedlichen Hartflächenreinigungsgeräten koppeln lässt. Eine spezielle Anpassung einer Aufnahme für einen bestimmten Gehäusebereich eines bestimmten Hartflächenreinigungsgeräts, wie dies aus der EP 2 890 283 B1 bekannt ist, ist somit nicht zwingend erforderlich, kann optional jedoch vorgesehen sein. Der beschriebene Kraftschluss zum Halten des Gehäusebereichs des Hartflächenreinigungsgeräts mit den mindestens zwei Halteelementen kann insbesondere durch die Wahl einer Form der Halteelemente und/oder durch das Material, aus dem diese ausgebildet sind, vorgegeben werden. Optional ist es auch denkbar, zusätzlich vorspannende Elemente vorzusehen, die die mindestens zwei Halteelemente in einer Grundstellung gegeneinander vorgespannt halten und die dann auch die zum Erzeugen des Kraftschlusses zwischen den mindestens zwei Halteelementen und dem Gehäusebereich des Hartflächenreinigungsgeräts erforderliche Kraft bereitstellen. Gemäß der Erfindung sind mindestens ein oder zwei der mindestens zwei Halteelemente oder alle Halteelemente in Form eines elastisch oder im Wesentlichen elastisch federnden Klemmarms ausgebildet sind. Derart ausgebildete Halteelemente können sich in einem gewissen Umfang elastisch verformen und so an unterschiedliche Gehäusebereiche unterschiedlicher Hartflächenreinigungsgeräte anpassen, so dass die Haltevorrichtung mit unterschiedlichen Hartflächenreinigungsgeräten wahlweise verbunden werden kann.

Günstigerweise ist der Klemmarm aus einem elastisch verformbaren Material, insbesondere aus einem Kunststoff, ausgebildet. Beispielsweise kann es sich um einen durch Spritzgießen ausgebildeten Klemmarm aus einem thermoplastischen Kunststoff handeln.

Besonders einfach und sicher lässt sich die Haltevorrichtung mit einem Hartflächenreinigungsgerät koppeln oder verbinden, wenn die mindestens zwei Halteelemente paarweise, insbesondere paarweise spiegelsymmetrisch zueinander, angeordnet oder ausgebildet sind. Beispielsweise können so die mindestens zwei Halteelemente einen Gehäusebereich beidseits mindestens teilweise umgreifen und so den Gehäusebereich zwischen sich sicher klemmend halten. Eine spiegelsymmetrische Anordnung erleichtert insbesondere die Handhabung und vereinfacht den konstruktiven Aufwand für die Herstellung der Haltevorrichtung. Insbesondere lassen sich so auch symmetrisch geformte Griffbereiche einfach und sicher mit der Haltevorrichtung kraftschlüssig halten.

Günstig ist es, wenn freie Enden von paarweise angeordneten Halteelementen voneinander weg weisend ausgebildet sind und wenn die freien Enden zwischen sich einen Einführbereich mit aufeinander zu oder im Wesentlichen aufeinander zu weisenden Aufgleitflächen für den Gehäusebereich des Hartflächenreinigungsgeräts definieren. Die vorgeschlagene Weiterbildung ermöglicht insbesondere ein einfaches, möglichst verkantungsfreies Einführen des zwischen die beiden Halteelemente einzuführenden Gehäusebereichs des Hartflächenreinigungsgeräts. Insbesondere können so die freien Enden der Halteelemente beim Einführen des Gehäusebereichs zwischen die Halteelemente voneinander weg bewegt werden und nach vollständigem Einführen des Gehäusebereichs des Hartflächenreinigungsgeräts zwischen die paarweise angeordneten Halteelemente wieder etwas zurückfedern, so dass sie den Gehäusebereich sicher kraftschlüssig halten können.

Vorteilhaft ist es, wenn die paarweise angeordneten Halteelemente voneinander beabstandet angeordnet oder ausgebildet sind und zwischen sich eine Engstelle oder Verengung definieren. Insbesondere kann die Engstelle oder Verengung an den Einführbereich angrenzen. Beispielsweise können die paarweise angeordneten Halteelemente beim Einführen des Gehäusebereichs zwischen sie maximal aufgespreizt werden, wenn der Gehäusebereich die Engstelle oder Verengung passiert. Nach dem Passieren der Engstelle oder Verengung können die paarweise angeordneten Halteelemente dann wieder etwas in Richtung auf ihre Ausgangsstellung hin zurückfedern oder zurückweichen, um den Gehäusebereich des Hartflächenreinigungsgeräts mindestens teilweise zu umschließen und gegen ein Lösen von der Haltevorrichtung zu sichern.

Günstig ist es, wenn die erste Verbindungseinrichtung eine erste Längsachse definiert und wenn die Engstelle oder Verengung an einen Winkel bezogen auf die erste Längsachse in Umfangsrichtung definiert, welcher Winkel einen Wert in einem Bereich von etwa 10° bis etwa 120° aufweist. Insbesondere kann der Winkelbereich einen Wert von etwa 40° bis etwa 90° aufweisen. Eine solche Engstelle oder Verengung ermöglicht einerseits insbesondere ein einfaches Einführen des Gehäusebereichs des Hartflächenreinigungsgeräts zwischen die mindestens zwei Halteelemente und andererseits einen sicheren kraftschlüssigen Halt des Hartflächenreinigungsgeräts an der Haltevorrichtung.

Vorzugsweise umfasst die Haltevorrichtung zwei, vier oder sechs Halteelemente. Vier oder sechs Halteelemente vorzusehen hat insbesondere den Vorteil, dass mehrere Kontaktstellen zwischen der Haltevorrichtung und dem Hartflächenreinigungsgerät vorgebbar sind, um so einen möglichst sicheren Halt des Hartflächenreinigungsgeräts an der Haltevorrichtung zu erreichen, insbesondere um dies temporär mit der Haltevorrichtung zu verbinden, bevor es mit dem bereits erwähnten Rückhalteelement zusätzlich optional gesichert werden kann.

Gemäß einer weiteren bevorzugten Ausführungsform der Erfindung kann vorgesehen sein, dass die erste Verbindungseinrichtung eine erste Längsachse definiert und dass die mindestens zwei Halteelemente die erste Längsachse mindestens teilweise umgebend angeordnet oder ausgebildet sind. Eine solche Ausgestaltung ermöglicht es insbesondere, durch die mindestens zwei Halteelemente einen Aufnahmeraum oder einen Aufnahmebereich zu definieren, in den der Gehäusebereich des Hartflächenreinigungsgeräts aufgenommen werden kann. Insbesondere kann durch Anordnung und Ausgestaltung der mindestens zwei Halteelemente ein Bereich zwischen diesen variabel gestaltet werden, um so insbesondere unterschiedlich geformte Gehäusebereiche unterschiedlicher Hartflächenreinigungsgeräte aufnehmen und kraftschlüssig halten zu können.

Um insbesondere eine sichere Verbindung zwischen der Haltevorrichtung und dem Hartflächenreinigungsgerät zu erreichen, beispielsweise auch um ein Verkippen oder Verdrehen der Haltevorrichtung relativ zum Hartflächenreinigungsgerät um eine Kippachse, die quer zur ersten Längsachse verläuft, zu verhindern, ist es günstig, wenn die Haltevorrichtung zwei Paare von jeweils zwei Halteelementen umfasst, welche zwei Paare bezogen auf die erste Längsachse axial versetzt zueinander angeordnet oder ausgebildet sind. Je weiter die zwei Paare voneinander beabstandet sind, umso sicherer lässt sich ein Verkippen der Haltevorrichtung und des Hartflächenreinigungsgeräts relativ zueinander verhindern. Die zwei Paare von jeweils zwei Halteelementen können auch jeweils zwei Einheiten bilden, beispielsweise in Form einer Klammer mit zwei Klemmarmen, wobei an jedem Klemmarm zwei Halteelemente angeordnet oder ausgebildet sind.

Um eine möglichst flexible Anpassung der Haltevorrichtung an unterschiedliche Gehäusebereiche unterschiedlicher Hartflächenreinigungsgeräte zu ermöglichen, ist es vorteilhaft, wenn die zwei Paare von jeweils zwei Halteelementen in Form und Größe voneinander unterscheidbar ausgebildet sind. Insbesondere können sie unterschiedliche Abstände voneinander aufweisen.

Günstig ist es, wenn die erste Verbindungseinrichtung mindestens eine erste Anlagefläche zum Anlegen an einen Gehäusebereich des Hartflächenreinigungsgeräts umfasst und wenn die mindestens zwei Halteelemente bezogen auf die erste Längsachse in Umfangsrichtung seitlich an der mindestens einen Anlagefläche angeordnet oder ausgebildet sind oder an diese seitlich angrenzen. So lässt sich insbesondere der zwischen den mindestens zwei Halteelementen kraftschlüssig zu haltende Gehäusebereich des Hartflächenreinigungsgeräts an mehreren Punkten abstützen, wodurch eine Gefahr einer Relativbewegung zwischen der Haltevorrichtung und dem Hartflächenreinigungsgerät minimiert werden kann.

Günstig ist es, wenn die die mindestens zwei Halteelemente mindestens eine Halteaufnahme für den Gehäusebereich definieren und wenn die Halteaufnahme bezogen auf die erste Längsachse eine Querschnittsform definiert, welche von einer Kreisform abweicht. Eine solche Halteaufnahme ermöglicht insbesondere das Aufnehmen unterschiedlich geformter Gehäusebereiche unterschiedlicher Hartflächenreinigungsgeräte auf einfache und sichere Weise.

Eine Anpassung der Haltevorrichtung an unterschiedliche Gehäusebereiche unterschiedlicher Hartflächenreinigungsgeräte lässt sich weiter verbessern, wenn die zwei Paare von jeweils zwei Halteelementen eine erste Halteaufnahme und eine zweite Halteaufnahme definieren, welche sich in Form und/oder Größe voneinander unterscheiden. Dies ermöglicht es insbesondere, mit den zwei Paaren von jeweils zwei Halteelementen an unterschiedliche Gehäusebereiche des Hartflächenreinigungsgeräts anzugreifen, um eine hinreichend stabile kraftschlüssige Verbindung zwischen der Haltevorrichtung und dem Hartflächenreinigungsgerät zu ermöglichen.

Gemäß einer weiteren bevorzugten Ausführungsform der Erfindung kann vorgesehen sein, dass die erste Verbindungseinrichtung mindestens ein Rückhalteelement umfasst, welches in mindestens einer Rückhaltestellung den zwischen den mindestens zwei Halteelementen aufgenommenen Gehäusebereich des Hartflächenreinigungsgeräts in der Halteaufnahme sichert und in einer Einführstellung die Halteaufnahme freigibt. Die mindestens zwei Haltelemente können also insbesondere dazu dienen, die Haltevorrichtung temporär mit dem Hartflächenreinigungsgerät zu verbinden, um zum Anlegen des Rückhalteelements beziehungsweise zum Überführen des Rückhalteelements von der Einführstellung in die mindestens eine Rückhaltestellung, eine oder beide Hände frei zu haben. Je nach Anordnung sowie Form und Größe des mindestens einen Rückhalteelements kann in Verbindung mit den mindestens zwei Halteelementen eine ausreichende Kraftschlussverbindung zwischen der Haltevorrichtung und dem Hartflächenreinigungsgerät erzeugt werden. Insbesondere kann durch entsprechende Anordnung und Ausgestaltung der Halteelemente und des mindestens einen Rückhalteelements ein Verkippen der Haltevorrichtung relativ zum Hartflächenreinigungsgerät um eine Kippachse, die quer zur ersten Längsachse verläuft, vermieden werden.

Günstig ist es, wenn das mindestens eine Rückhalteelement in einer ersten Rückhaltestellung und in mindestens einer zweiten Rückhaltestellung den zwischen den mindestens zwei Halteelementen aufgenommenen Gehäusebereich des Hartflächenreinigungsgeräts in der mindestens einen Halteaufnahme sichert und wenn sich eine erste Querschnittsform und/oder eine erste Querschnittsfläche eines Aufnahmebereichs, welcher von dem mindestens einen Rückhalteelement in der ersten Rückhaltestellung definiert oder begrenzt ist, sich von einer zweiten Querschnittsform und/oder einer zweiten Querschnittsfläche des Aufnahmebereichs, welcher von dem mindestens einen Rückhalteelement in der zweiten Rückhaltestellung definiert oder begrenzt ist, unterscheidet. Mit anderen Worten kann das mindestens eine Rückhalteelement in verschiedenen Schließstellungen, die die unterschiedlichen Rückhaltestellungen definieren, mindestens teilweise um den Gehäusebereich des Hartflächenreinigungsgeräts herum angelegt werden. So können insbesondere unterschiedliche Gehäusebereiche mit unterschiedlichen Querschnittsformen oder unterschiedlichen Querschnittsflächen, die zwischen den Halteelementen aufgenommen sind, mit dem mindestens einen Rückhalteelement an der Haltevorrichtung gesichert werden. Die unterschiedlichen Rückhaltestellungen ermöglichen eine individuelle Anpassung des mindestens einen Rückhalteelements insbesondere hinsichtlich seiner Länge beziehungsweise seiner freien Länge an den Gehäusebereich des Hartflächenreinigungsgeräts.

Vorteilhaft ist es, wenn das mindestens eine Rückhalteelement ein freies Ende aufweist, wenn an dem freien Ende ein erstes Verschlusselement angeordnet oder ausgebildet ist, wenn am Halteteil mindestens ein zweites Verschlusselement ausgebildet ist und wenn das erste Verschlusselement und das mindestens eine zweite Verschlusselement korrespondierend ausgebildet sind und in der mindestens einen Rückhaltestellung kraft- und/oder formschlüssig in Eingriff stehen. Durch in Eingriff Bringen des ersten einen zweiten Verschlusselement kann das den Gehäusebereich teilweise umgreifende Rückhalteelement diesen kraftschlüssig an der Haltevorrichtung halten, und zwar zusätzlich zu den mindestens zwei Halteelementen.

Ferner kann es günstig sein, wenn am Halteteil mindestens zwei zweite Verschlusselemente ausgebildet sind und wenn das erste Verschlusselement in der ersten Rückhaltestellung mit einem der mindestens zwei zweiten Verschlusselemente kraft- und/oder formschlüssig in Eingriff steht und wenn das Verschlusselement in der zweiten Rückhaltestellung mit einem anderen der mindestens zwei zweiten Verschlusselemente kraft- und/oder formschlüssig in Eingriff steht. Durch die mindestens zwei zweiten Verschlusselemente kann das mindestens eine Rückhalteelement mit unterschiedlichen freien Längen am Halteteil gesichert werden, um insbesondere Gehäusebereiche mit unterschiedlichen Querschnittsformen oder unterschiedlichen Querschnittsflächen sicher kraftschlüssig an der Haltevorrichtung zu halten.

Um insbesondere ein Verkippen des Hartflächenreinigungsgeräts an der Haltevorrichtung in einer Verbindungsstellung, in welcher es kraftschlüssig mit den mindestens zwei Halteelementen und dem mindestens einen Rückhalteelement an der Haltevorrichtung gehalten ist, zu verhindern, ist es günstig, wenn das mindestens eine Rückhalteelement bezogen auf die Längsachse axial versetzt zwischen den zwei Paaren von jeweils zwei Halteelementen angeordnet oder ausgebildet ist. So kann insbesondere ein oben beschriebenes Verkippen um eine quer zur ersten Längsachse verlaufende Kippachse zwischen dem Hartflächenreinigungsgerät und der Haltevorrichtung verhindert werden.

Auf einfache und kostengünstige Weise lässt sich die Haltevorrichtung ausbilden, wenn das mindestens eine Rückhalteelement in Form eines Haltebands oder eines Riemens ausgebildet ist.

Vorzugsweise ist das mindestens eine Rückhalteelement aus einem elastischen und/oder flexiblen Material ausgebildet. Insbesondere kann es aus Gummi ausgebildet sein. Ein solches Rückhalteelement passt sich optimal an unterschiedliche Formen von Gehäusebereichen von Hartflächenreinigungsgeräten an.

Ferner kann es günstig sein, wenn am Halteteil mindestens ein Schutzelement angeordnet oder ausgebildet ist, welches einem der mindestens zwei Halteelemente zugeordnet ist. Es können insbesondere so viele Schutzelemente vorgesehen sein, wie sie der Anzahl der Halteteile entsprechen. Das mindestens eine Schutzelement kann insbesondere auch eine Begrenzung für einen maximal aufnehmbaren Gehäusebereich eines Hartflächenreinigungsgeräts definieren. Ferner können sie auch die mindestens zwei Halteelemente vor Beschädigungen beschützen.

Vorteilhaft ist es, wenn das mindestens eine Schutzelement von dem Halteelement, dem es zugeordnet ist, bezogen auf die erste Längsachse in axialer und/oder radialer Richtung beabstandet ist und wenn ein Abstand des Schutzelements von der ersten Längsachse in radialer Richtung größer ist als ein Abstand des zugeordneten Halteelements von der ersten Längsachse. Insbesondere lassen sich Haltevorrichtungen ausbilden, bei denen das mindestens eine Schutzelement ein oder mehrere Halteelemente umgebend von der Längsachse weg weisend schützt.

Auf einfache und kostengünstige Weise lässt sich die Haltevorrichtung ausbilden, wenn das mindestens eine Schutzelement bügelförmig ausgebildet ist. Insbesondere kann das mindestens eine Schutzelement in Form eines ringförmigen Bügels ausgebildet sein, welcher zudem über ein freies Ende des mindestens einen Halteelements vorstehend angeordnet oder ausgebildet sein kann.

Bei einer weiteren bevorzugten Ausführungsform der Erfindung kann vorgesehen sein, dass das mindestens eine Schutzelement ein freies Schutzelementende aufweist und dass ein Abstand des freien Schutzelementendes von der ersten Längsachse größer ist als ein Abstand des freien Endes des zugeordneten Halteelements von der ersten Längsachse. Durch diese Ausgestaltung ist es insbesondere möglich, mit dem mindestens einen Schutzelement das zugeordnete Halteelement, insbesondere dessen freies Ende, vor Beschädigungen zu schützen.

Günstig ist es, wenn die mindestens zwei Halteelemente auf die erste Längsachse hin oder im Wesentlichen auf die erste Längsachse hin weisende Klemmflächen definieren und wenn die Klemmflächen eine Form aufweisen, welche von einem Ausschnitt einer hohlzylindrischen, zur ersten Längsachse konzentrischen Fläche abweicht. Insbesondere können sie in axialer Richtung bezogen auf die erste Längsachse von einer hohlzylindrischen Fläche abweichen. Vielmehr können sie, um eine optimale Anpassung an unterschiedliche Gehäusebereiche unterschiedlicher Hartflächenreinigungsgeräte zu ermöglichen, in Richtung auf die erste Längsachse hin gekrümmt sein, insbesondere konkav oder konvex. Es sind auch mehrfache Krümmungen, insbesondere mit unterschiedlichen Radien, denkbar.

Vorzugsweise sind die Klemmflächen mindestens in einer Raumrichtung, insbesondere in zwei oder drei, in Richtung auf die Längsachse hin weisend konvex gekrümmt. So lassen sich optimale Kontaktbereiche mit der Haltevorrichtung definieren, um unterschiedlich geformte, von Gehäusebereichen umfasste oder gebildete Griffbereiche unterschiedlicher Hartflächenreinigungsgeräte sicher, insbesondere ausschließlich, kraftschlüssig halten zu können.

Ferner ist es günstig, wenn die zweite Verbindungseinrichtung ein Verbindungselement zum Verbinden mit einem freien Ende des Verlängerungselements umfasst. So lässt sich das Verlängerungselement, beispielsweise ein Verlängerungsstab oder ein Verlängerungsrohr, einfach und sicher mit der Haltevorrichtung koppeln, beispielsweise um das Hartflächenreinigungsgerät in Arbeitshöhen einzusetzen, bei denen sonst eine Leiter zum Einsatz kommen müsste, wenn das Hartflächenreinigungsgerät von einem Anwender in der Hand gehalten würde.

Eine besonders stabile Verbindung zwischen der Haltevorrichtung und dem Verlängerungselement kann insbesondere dadurch erreicht werden, dass das Verbindungselement in Form einer Verbindungsaufnahme zum Aufnehmen des freien Endes des Verlängerungselements ausgebildet ist. Beispielsweise kann im Bereich der Verbindungsaufnahme eine zusätzliche Rastverbindungseinrichtung vorgesehen sein, um das Verlängerungselement an der zweiten Verbindungseinrichtung in einer Verbindungsstellung zu sichern.

Um insbesondere ein rotationsstabile Verbindung zwischen dem Verlängerungselement und dem Verbindungselement der zweiten Verbindungseinrichtung herstellen zu können, ist es vorteilhaft, wenn die zweite Verbindungseinrichtung eine zweite Längsachse definiert und wenn das Verbindungselement bezogen auf die zweite Längsachse eine Querschnittsform definiert, welche von einer Kreisform abweicht. So kann insbesondere bereits durch die Querschnittsform eine formschlüssige und insbesondere drehfeste Verbindung erreicht werden.

Gemäß einer weiteren bevorzugten Ausführungsform der Erfindung kann vorgesehen sein, insbesondere auch bei einer Haltevorrichtung der eingangs beschriebenen Art, dass die Haltevorrichtung eine Gelenkeinrichtung umfasst zum gelenkigen Verbinden des Halteteils und des Verlängerungsteils. Eine Gelenkeinrichtung ermöglicht es insbesondere, eine Ausrichtung des Halteteils und des Verlängerungsteils in gewünschter Weise einzustellen oder insbesondere zu verändern. Je nach dem mit der Haltevorrichtung zu verbindenden Gerät kann zudem die Gelenkeinrichtung mit einer Feststelleinrichtung in einer bestimmten Orientierung des Halteteils und des Verlängerungsteils relativ zueinander blockiert oder arretiert werden. Optional kann auch keine solche Feststelleinrichtung vorzusehen vorteilhaft sein, um mit dem Hartflächenreinigungsgerät, welches mit der Haltevorrichtung verbunden ist, eine Hartfläche zu reinigen.

Eine besonders einfache und definierte Relativbewegung zwischen dem Halteteil und dem Verlängerungsteil lässt sich beispielsweise dadurch erreichen, dass die Gelenkeinrichtung ausgebildet ist zum Verschwenken des Halteteils und des Verlängerungsteils um eine Schwenkachse. Insbesondere kann die Gelenkeinrichtung auf diese Weise ein Scharniergelenk ausbilden zwischen Halteteil und Verlängerungsteil.

Vorteilhaft ist es, wenn die erste Verbindungseinrichtung eine erste Längsachse definiert, wenn die zweite Verbindungseinrichtung eine zweite Längsachse definiert und wenn die Schwenkachse quer, insbesondere senkrecht, zu einer Ebene verläuft, welche die erste Längsachse und/oder die zweite Längsachse enthält. Auf diese Weise kann eine Bedienperson die Haltevorrichtung einfach und sicher handhaben zum Bewegen eines Hartflächenreinigungsgeräts über eine zu reinigende Hartfläche, und zwar auch dann, wenn die Haltevorrichtung mit einem Verlängerungselement gekoppelt ist und die Bedienperson lediglich das Verlängerungselement hält und damit die Haltevorrichtung und das daran befestigte Hartflächenreinigungsgerät hält und führt.

Auf einfache Weise lassen sich das Gelenkelement und der Verlängerungsteil relativ zueinander verschwenken, wenn die Gelenkeinrichtung ein erstes Gelenkelement, welches am Halteteil angeordnet oder ausgebildet ist, und ein zweites Gelenkelement, welches am Verlängerungsteil angeordnet oder ausgebildet ist, umfasst und wenn das erste Gelenkelement und das zweite Gelenkelement um die Schwenkachse verschwenkbar aneinander gelagert sind.

Die Gelenkeinrichtung lässt sich auf einfache Weise insbesondere dadurch ausbilden, dass das erste oder das zweite Gelenkelement einen die Schwenkachse definierenden Gelenkzapfen umfasst und dass das andere Gelenkelement eine zum Gelenkzapfen korrespondierende Gelenkzapfenaufnahme aufweist, in welche der Gelenkzapfen eingreift.

Um insbesondere ein unbeabsichtigtes Lösen des Halteteils und des Verlängerungsteils voneinander zu vermeiden, ist es günstig, wenn der Halteteil und der Verlängerungsteil bezogen auf die Schwenkachse in axialer Richtung gesichert aneinander gehalten sind. Dies stabilisiert insbesondere die Gelenkeinrichtung, denn vorzugsweise sind das erste Gelenkelement und der zweite Gelenkelement bezogen auf die Schwenkachse in axialer Richtung gesichert aneinander gehalten.

Gemäß einer weiteren bevorzugten Ausführungsform der Erfindung kann vorgesehen sein, insbesondere bei einer Haltevorrichtung der eingangs beschriebenen Art, dass die Haltevorrichtung eine Arretierungseinrichtung zum Arretieren des Halteteils und des Verlängerungsteils relativ zueinander in mindestens einer Arretierungsstellung umfasst. Insbesondere dann, wenn eine frei Anpassung des von der Haltevorrichtung gehaltenen Hartflächenreinigungsgeräts relativ zu einer zu reinigenden Hartfläche nicht gewünscht ist, ermöglicht die Arretierungseinrichtung ein wunschgemäßes Führen des Hartflächenreinigungsgeräts auch dann, wenn die Bedienperson ein mit der Haltevorrichtung verbundenes Verlängerungselement hält, um das Hartflächenreinigungsgerät zum Reinigen zu halten und zu führen. Ein Arretieren des Halteteils und des Verlängerungsteils relativ zueinander ist insbesondere von Vorteil, wenn als Hartflächenreinigungsgerät ein sogenannter Fenstersauger eingesetzt wird, welcher eine linienförmige Anlage an der zu bearbeitenden Hartfläche beispielsweise mit einer Abziehlippe vorgibt. Durch die Arretierungsmöglichkeit kann dann dieser Linienkontakt auch dann vom Anwender in gewünschter Weise aufrecht erhalten werden, wenn er das Hartflächenreinigungsgerät nicht in seiner Hand hält und führt, sondern wenn er ein Verlängerungselement hält und führt, welches mit der Haltevorrichtung gekoppelt ist, welche wiederum mit dem Hartflächenreinigungsgerät verbunden ist. Bei Hartflächenreinigungsgeräten, die möglichst flächig, also mit einem Flächenkontakt, an der zu reinigenden Fläche anliegen sollten, ist es dagegen günstig, wenn der Halteteil und der Verlängerungsteil relativ zueinander frei verschwenkbar sind. Optional kann ein maximaler Schwenkbereich durch entsprechende Anschläge vorgegeben werden, so dass eine Verschwenkung gegebenenfalls nur in einem bestimmten Winkelbereich, beispielsweise in einem Bereich zwischen 0° und 180° zwischen der ersten Längsachse und der zweiten Längsachse, möglich ist.

Günstig ist es, wenn die Arretierungseinrichtung von der mindestens einen Arretierungsstellung in eine Freigabestellung, in welcher der Halteteil und der Verlängerungsteil relativ zueinander frei um die Schwenkachse verschwenkbar sind, bringbar ist und umgekehrt. Diese Ausgestaltung der Arretierungseinrichtung ermöglicht es insbesondere, eine eingestellte Relativposition zwischen dem Halteteil und dem Verlängerungsteil aufzuheben, den Halteteil und den Verlängerungsteil relativ zueinander um die Schwenkachse zu verschwenken und gegebenenfalls in einer anderen Relativstellung wieder gegen ein Verschwenken zu sichern, also in eine andere Arretierungsstellung zu überführen.

Um einen individuellen Einsatz der Haltevorrichtung zu ermöglichen, ist es günstig, wenn die Arretierungseinrichtung eine Mehrzahl von Arretierungsstellungen definiert zum Arretieren des Halteteils und des Verlängerungsteils in unterschiedlichen Schwenkstellungen relativ zueinander. Unterschiedliche Schwenkstellungen können insbesondere unterschiedliche Winkel definieren, die die erste Längsachse und die zweite Längsachse zwischen sich einschließen. So kann eine Ausrichtung des Hartflächenreinigungsgeräts relativ zu einem Verlängerungselement in gewünschter Weise eingestellt und arretiert werden.

Auf einfache Weise lässt sich die Arretierung realisieren, wenn die Arretierungseinrichtung ein an der Gelenkeinrichtung bewegbar angeordnetes Arretierglied umfasst, welches von einer Verriegelungsstellung, in welcher die Arretierungseinrichtung die mindestens eine Arretierungsstellung einnimmt, in eine Entriegelungsstellung bringbar ist, in welcher die Arretierungseinrichtung die Freigabestellung einnimmt, und umgekehrt. Durch Bewegen des Arretierglieds lässt sich somit die Gelenkeinrichtung arretieren, so dass ein Verschwenken des Halteteils und des Verlängerungsteils relativ zueinander nicht möglich ist, oder durch entsprechende Bewegung des Arretierglieds kann diese Arretierstellung aufgehoben werden, nämlich durch Bewegen des Arretierglieds in die Entriegelungsstellung, so dass die Arretierungseinrichtung die Freigabestellung einnimmt.

Besonders kompakt lässt sich die Haltevorrichtung ausbilden, wenn das Arretierglied an der Gelenkeinrichtung parallel zur Schwenkachse verschiebbar gelagert ist. Insbesondere kann das Arretierglied koaxial zur Längsachse angeordnet und relativ zu dieser verschiebbar gelagert sein.

Günstig ist es, wenn das Arretierglied unabhängig davon, ob es die Verriegelungsstellung oder die Entriegelungsstellung einnimmt, unverdrehbar am ersten oder zweiten Gelenkelement gehalten ist, wenn es in der Entriegelungsstellung relativ zum anderen Gelenkelement um die Schwenkachse verdrehbar ist und wenn es in der Verriegelungsstellung relativ zum ersten und zweiten Gelenkelement unverdrehbar ist. Mit einem derartigen Arretierglied lässt sich eine Verschwenkbarkeit des Halteteils und des Verlängerungsteils relativ zueinander auf einfache Weise aktivieren und deaktivieren.

Vorteilhaft ist es, wenn die Arretierungseinrichtung bistabil ausgebildet ist und das Arretierglied sowohl in der Verriegelungsstellung als auch in der Entriegelungsstellung ohne eine auf das Arretierglied wirkende Betätigungskraft hält. Insbesondere kann die Arretierungseinrichtung ohne eine Rückstelleinrichtung ausgebildet sein, welche bei bekannten Arretierungseinrichtungen das Arretierglied entweder automatisch in die Verriegelungsstellung oder automatisch in die Entriegelungsstellung zurückführt und gegebenenfalls in einer von diesen beiden Stellungen vorspannend hält. Beispielsweise kann eine solche bistabile Arretierungseinrichtung mit einem Arretierglied erreicht werden, welches zum Entriegeln in eine erste Richtung und zum Verriegeln in eine entgegengesetzte Richtung verschoben wird.

Auf einfache Weise lässt sich die Haltevorrichtung handhaben, wenn das Arretierglied eine erste Betätigungsfläche zum Einleiten einer Betätigungskraft zum Überführen des Arretierglieds von der Verriegelungsstellung in die Entriegelungsstellung und eine zweite Betätigungsfläche zum Einleiten einer Betätigungskraft zum Überführen des Arretierglieds von der Entriegelungsstellung in die Verriegelungsstellung umfasst und wenn die erste Betätigungsfläche und die zweite Betätigungsfläche in entgegengesetzte oder im Wesentlichen in entgegengesetzte Richtungen weisend ausgebildet sind. Ein solches Arretierglied lässt sich beispielsweise in einer entsprechenden Aufnahme auf einfache Weise hin und her schieben durch Betätigen der ersten Betätigungsfläche oder durch Beaufschlagen der zweiten Betätigungsfläche mit einer Betätigungskraft. Ohne Rückstelleinrichtung verbleibt das Arretierglied dann in der jeweiligen Stellung, falls keine anderen Kräfte auf das Arretierglied wirken, wie beispielsweise die Schwerkraft, die es in unerwünschter Weise wieder in die Verriegelungsstellung oder Entriegelungsstellung überführen könnte.

Einfach und sicher lässt sich die Haltevorrichtung betätigen, wenn die erste und die zweite Betätigungsfläche quer, insbesondere senkrecht, zur Schwenkachse verlaufen.

Um eine stabile Arretierung der Gelenkeinrichtung auch dann erreichen zu können, wenn große Hebelkräfte auf die Gelenkeinrichtung wirken, ist es günstig, wenn die Arretierungseinrichtung eine erste Arretierverzahnung und eine korrespondierende zweite Arretierverzahnung umfasst, wenn die erste Arretierverzahnung am Arretierglied angeordnet oder ausgebildet ist und wenn die zweite Arretierverzahnung an demjenigen Gelenkelement angeordnet oder ausgebildet ist, relativ zu dem das Arretierglied in der Entriegelungsstellung um die Schwenkachse verdrehbar ist, und wenn die erste Arretierverzahnung und die zweite Arretierverzahnung in der Arretierstellung in Eingriff stehen und in der Freigabestellung außer Eingriff stehen. Grundsätzlich wäre es denkbar, auch nur eine Arretierverzahnung und statt der anderen Arretierverzahnung nur einen korrespondierenden Zahn vorzusehen. Allerdings können mehrere ineinander greifende Zähne größere Kräfte oder Momente aufnehmen und sind weniger anfällig für Beschädigungen.

Günstig ist es, wenn die erste Arretierverzahnung und die zweite Arretierverzahnung jeweils eine Mehrzahl von Arretierzähnen umfassen und wenn die Mehrzahl von Arretierzähnen in einer Richtung parallel zur Schwenkachse weisend angeordnet oder ausgebildet ist. Dies ermöglicht es insbesondere durch eine Bewegung des Arretierglieds parallel zur Schwenkachse die ersten und zweiten Arretierverzahnungen miteinander in Eingriff oder außer Eingriff zu bringen.

Auf einfache Weise lässt sich die Haltevorrichtung ausbilden und insbesondere montieren, wenn das Arretierglied zweiteilig ausgebildet ist und zwei Arretiergliedteile umfasst. Insbesondere können diese rastend miteinander verbunden werden, nachdem das erste und das zweite Gelenkelement miteinander gekoppelt wurden.

Um insbesondere zu verhindern, dass sich das Arretierglied aufgrund der wirkenden Schwerkraft von der Entriegelungsstellung in die Verriegelungsstellung oder umgekehrt bewegt, ist es vorteilhaft, wenn die Haltevorrichtung eine Rasteinrichtung zum Halten des Arretierglieds in der Verriegelungsstellung und in der Entriegelungsstellung umfasst. Beispielsweise kann das Arretierglied in der Entriegelungsstellung und in der Verriegelungsstellung an einem Rastglied anschlagen, welches in beiden Stellungen eine Grundstellung einnimmt. Beispielsweise kann das Rastglied der Rasteinrichtung entgegen einer Rückstelleinrichtung, beispielsweise einem Federelement, das optional auch integral mit dem Rastglied ausgebildet sein kann, beim Überführen des Arretierglieds von der Verriegelungsstellung in die Entriegelungsstellung oder umgekehrt ausgelenkt werden aus einer Grundstellung in eine ausgelenkte Stellung, aus der es dann wieder in die Grundstellung automatisch übergeht, wenn das Arretierglied eine der beiden definierten Stellungen einnimmt. So kann auf einfache Weise ein unerwünschtes, insbesondere durch die wirkende Schwerkraft verursachtes Bewegen des Arretierglieds verhindert werden.

Ferner ist es vorteilhaft, insbesondere auch bei einer Haltvorrichtung der eingangs beschriebenen Art, wenn die Haltevorrichtung ausgebildet ist zum lösbaren Koppeln mit mindestens zwei unterschiedlich geformten Hartflächenreinigungsgeräten. Insbesondere kann es sich bei den unterschiedlich geformten Hartflächenreinigungsgeräten um unterschiedliche Arten von Hartflächenreinigungsgeräten handeln. Ferner können sie auch unterschiedliche Gehäusebereiche aufweisen, die mit der in der beschriebenen Weise flexibel anpassbaren ersten Verbindungseinrichtung der Haltevorrichtung verbunden werden können. Die Haltevorrichtung lässt sich auf diese Weise hochflexibel mit unterschiedlichsten Hartflächenreinigungsgeräten kombinieren und einsetzen. Mit anderen Worten kann die Haltevorrichtung mit einem Verlängerungselement zusammen als vielseitig einsetzbare Verlängerungsvorrichtung für ein oder mehrere Hartflächenreinigungsgeräte dienen.

Die eingangs gestellte Aufgabe wird ferner bei einem Set der eingangs beschriebenen Art erfindungsgemäß dadurch gelöst, dass die Haltevorrichtung in Form einer der oben beschriebenen Haltevorrichtungen ausgebildet ist. Beispielsweise kann die Haltevorrichtung mit einem Verlängerungselement verbunden werden, so dass ein Anwender das Hartflächenreinigungsgerät über das Verlängerungselement halten und führen kann.

Vorzugsweise umfasst das Set mindestens ein mit der Haltevorrichtung koppelbares Verlängerungselement. Es können insbesondere zwei, drei oder mehr Verlängerungselemente vorgesehen sein, die beispielsweise unterschiedlich lang sind, um so unterschiedliche Längen von Verlängerungen zu realisieren. Optional können zwei oder mehr Verlängerungselemente auch miteinander verbunden werden, um so eine aus einzelnen Verlängerungselementen bestehende Verlängerungseinrichtung auszubilden. Das mindestens eine Verlängerungselement kann insbesondere in Form eines Verlängerungsstabs oder eines Verlängerungsrohrs ausgebildet sein.

Um variable Verlängerungen zu ermöglichen, ist es günstig, wenn das mindestens eine Verlängerungselement teleskopierbar ausgebildet ist.

Gemäß einer weiteren bevorzugten Ausführungsform der Erfindung kann vorgesehen sein, dass das Set mindestens ein zweites tragbares Hartflächenreinigungsgerät umfasst, welches sich in seiner Funktion und/oder Gehäuseform vom ersten Hartflächenreinigungsgerät unterscheidet. Die Haltevorrichtung kann also insbesondere dazu benutzt werden, um mit dem ersten oder einem zweiten oder einem weiteren tragbaren Hartflächenreinigungsgerät verbunden zu werden. Die beschriebene Haltevorrichtung ermöglicht es insbesondere aufgrund ihrer Konstruktion, mit unterschiedlich geformten Gehäusebereichen von Gehäusen unterschiedlicher Hartflächenreinigungsgeräte verbunden zu werden.

Günstig ist es, wenn das erste Hartflächenreinigungsgerät und/oder das mindestens eine zweite Hartflächenreinigungsgerät ausgebildet sind zum Abziehen und Aufsaugen einer Flüssigkeit von einer Hartfläche, insbesondere einer Fensterscheibe. Mit einem solchen Hartflächenreinigungsgerät lassen sich feucht gereinigte Hartflächen von der Reinigungsflüssigkeit befreien.

Außerdem ist es günstig, wenn das erste Hartflächenreinigungsgerät und/oder das mindestens eine zweite Hartflächenreinigungsgerät in Form eines Flüssigkeitsauftragsgeräts ausgebildet sind zum Auftragen und/oder Benetzen einer Hartfläche, insbesondere einer Fensterscheibe, mit einer Reinigungsflüssigkeit. Mit einem solchen Hartflächenreinigungsgerät lassen sich insbesondere Verschmutzungen auf der Hartfläche anlösen. Die aufgetragene Reinigungsflüssigkeit kann dann beispielsweise mit einem Hartflächenreinigungsgerät zum Abziehen und Aufsaugen von Flüssigkeit entfernt werden.

Ferner ist es günstig, wenn das erste Hartflächenreinigungsgerät und/oder das mindestens eine zweite Hartflächenreinigungsgerät in Form eines Fensterreinigungsgeräts ausgebildet sind. Mit der Haltevorrichtung, insbesondere unter Einsatz eines Verlängerungselements, können so von einem Anwender auch Scheiben gereinigt werden, für die der Anwender sonst eine Leiter benötigen würde, wenn er das jeweilige Hartflächenreinigungsgerät direkt in seiner Hand halten und führen würde.

Eine optimale Reinigung von Fensterscheiben ermöglicht insbesondere ein Set, bei dem das Fensterreinigungsgerät in Form eines Fenstersaugers oder eines Fensterbefeuchtungsgeräts ausgebildet ist. Insbesondere kann das Set einen Fenstersauger und ein Fensterbefeuchtungsgerät sowie die Haltevorrichtung und mindestens ein Verlängerungselement umfassen.

Ferner wird die Verwendung einer der oben beschriebenen Haltevorrichtungen zum Verbinden mit einem Griffbereich eines Hartflächenreinigungsgeräts vorgeschlagen.

Griffbereiche von Hartflächenreinigungsgeräten weisen in der Regel zumindest eine ähnliche Form auf, da sie ausgebildet sind, um von einem Anwender mit der Hand ergriffen zu werden. Entsprechend können Dimensionen des Griffbereichs nur so gewählt werden, dass ein sicheres Halten und Führen des Hartflächenreinigungsgeräts beim Halten desselben mit einer Hand am Griffbereich möglich ist.

Ferner wird die Verwendung einer der oben beschriebenen Haltevorrichtungen vorgeschlagen zum Verbinden ausschließlich mit einem Griffbereich eines Hartflächenreinigungsgeräts.

Grundsätzlich wäre es zwar denkbar, die Haltevorrichtung auch mit anderen Bereichen des Hartflächenreinigungsgeräts, beispielsweise Gehäusebereichen, zu verbinden. Das Verbinden der Haltevorrichtung mit dem Griffbereich eines Hartflächenreinigungsgeräts, insbesondere mit der ersten Verbindungseinrichtung des Halteteils, ermöglicht es, unterschiedlichste Hartflächenreinigungsgeräte einfach und sicher mit nur einer einzigen Haltevorrichtung, also einer universellen Haltevorrichtung, verbinden zu können.

Die zweite Verbindungseinrichtung des Verlängerungsteils muss nicht zwingend mit einem Verlängerungselement verbunden werden. Denkbar ist es insbesondere auch, den Verlängerungsteil mittels der zweiten Verbindungseinrichtung mit einer Maschine, beispielsweise einem Roboter, zu koppeln. Denkbar wäre es auch, einen anwenderspezifisch individualisierten, ergonomischen Handgriff mit dem Verlängerungsteil zu verbinden, so dass ein Anwender das Hartflächenreinigungsgerät nicht an dessen Griffbereich fasst, sondern an dem mit der Haltevorrichtung gekoppelten, für den Anwender spezifisch ausgebildeten Handgriff.

Die nachfolgende Beschreibung bevorzugter Ausführungsformen der Erfindung dient im Zusammenhang mit den Zeichnungen der näheren Erläuterung. Es zeigen:
- Figur 1:: eine schematische Darstellung einer Haltevorrichtung vor dem Verbinden mit einem ersten Hartflächenreinigungsgerät;
- Figur 2:: eine Ansicht ähnlich Figur 1, wobei die Haltevorrichtung mit ihrem Halteteil mit einem Griffbereich des ersten Hartflächenreinigungsgeräts verbunden ist;
- Figur 3:: eine schematische Darstellung eines zweiten Hartflächenreinigungsgeräts und der Haltevorrichtung aus Figur 1 vor dem Verbinden;
- Figur 4:: eine Ansicht ähnlich Figur 3, wobei der Halteteil der Haltevorrichtung mit einem Griffbereich des zweiten Hartflächenreinigungsgeräts verbunden ist;
- Figur 5:: eine perspektivische Ansicht der Haltevorrichtung aus den Figuren 1 bis 4;
- Figur 6:: eine Ansicht der Haltevorrichtung aus Figur 5 in Richtung des Pfeils A;
- Figur 7:: eine Seitenansicht der Haltevorrichtung aus Figur 6 in Richtung des Pfeils B;
- Figur 8:: eine Seitenansicht der Haltevorrichtung aus Figur 6 in Richtung des Pfeils C;
- Figur 9:: eine Seitenansicht der Haltevorrichtung aus Figur 8 in Richtung des Pfeils D;
- Figur 10:: eine Seitenansicht der Haltevorrichtung aus Figur 8 in Richtung des Pfeils E; und
- Figur 11:: eine Explosionsdarstellung der Haltevorrichtung aus Figur 5.

Ein erstes Ausführungsbeispiel einer Haltevorrichtung 10 umfasst einen Halteteil 12 und einen Verlängerungsteil 14. Der Halteteil 12 umfasst eine erste Verbindungseinrichtung 16 zum Verbinden der Haltevorrichtung 10 mit einem ersten Hartflächenreinigungsgerät 18.

Der Verlängerungsteil 14 umfasst bei einem Ausführungsbeispiel eine zweite Verbindungseinrichtung 20 zum Verbinden der Haltevorrichtung 10 mit einem Verlängerungselement 22, beispielsweise in Form eines Verlängerungsstabs 24 oder eines Verlängerungsrohrs 26. Optional kann der Verlängerungsteil 14 auch mit einem geeigneten Anschlussstück 28 an einer Maschine, beispielsweise an einem Roboter, verbunden werden.

Die erste Verbindungseinrichtung 16 umfasst bei einem Ausführungsbeispiel insgesamt vier Halteelemente 30 und 32. Diese sind paarweise symmetrisch zu einer Spiegelebene 34 angeordnet beziehungsweise ausgebildet, welche eine von der ersten Verbindungseinrichtung 16 definierte erste Längsachse 36 enthält.

Die beiden paarweise angeordneten Halteelemente 30 und 32 bilden zwei Paare 38, 40, welche bezogen auf die erste Längsachse 36 axial versetzt zueinander angeordnet beziehungsweise ausgebildet sind.

Statt der vier Halteelemente 30 und 32 können auch nur zwei Halteelemente 30 oder 32 oder zusätzlich zu den vier Halteelementen zwei weitere Halteelemente bei einem Ausführungsbeispiel vorgesehen sein. Insgesamt können so drei Paare 38 und 40 von Halteelementen 30, 32 gebildet werden.

Die zwei Halteelemente 30 beziehungsweise 32 sind ausgebildet zum mindestens teilweisen Umgreifen und kraftschlüssigen Koppeln mit einem Gehäusebereich 42. Beim Gehäusebereich 42 handelt es sich bei einem Ausführungsbeispiel um einen Griffbereich 44 des ersten Hartflächenreinigungsgeräts 18.

Die Halteelemente 30 und 32 sind bei einem Ausführungsbeispiel der Haltevorrichtung 10 in Form elastisch oder im Wesentlichen elastisch federnder Klemmarme 46 beziehungsweise 48 ausgebildet.

Bei einem anderen Ausführungsbeispiel sind nur ein oder zwei Halteelemente in Form eines solchen Klemmarms ausgebildet.

Die Klemmarme 46, 48 sind vorzugsweise aus einem elastisch verformbaren Material ausgebildet. Insbesondere handelt es sich dabei um einen Kunststoff, beispielsweise einen thermoplastischen Kunststoff.

Freie Enden 50, 52 von paarweise angeordneten Halteelementen 30, 32 sind bei einem Ausführungsbeispiel voneinander weg weisend ausgebildet und definieren zwischen sich einen Einführbereich 54, 56 mit aufeinander zu oder im Wesentlichen aufeinander zu weisenden Aufgleitflächen 58, 60 für den Gehäusebereich 42 des Hartflächenreinigungsgeräts 18.

Die paarweise angeordneten Halteelemente 30, 32 sind bei einem Ausführungsbeispiel voneinander beabstandet angeordnet oder ausgebildet am Halteteil 12 und definieren zwischen sich eine Engstelle 62, 64. Die Engstelle oder Verengung 62, 64 grenzt bei einem Ausführungsbeispiel direkt an den Einführbereich 54, 56 an.

Die Engstelle oder Verengung 62, 64 definiert bei einem Ausführungsbeispiel einen Winkel 66, auch als Öffnungswinkel bezeichnet, welcher in einem Bereich von etwa 10° bis etwa 120° liegt. Bei dem in den Figuren schematisch dargestellten Ausführungsbeispiel beträgt der Winkel 66 etwa 70°.

Um den Griffbereich 44 sicher klemmend halten zu können, sind die Halteelemente 30, 32 die erste Längsachse 36 teilweise umgebend angeordnet oder ausgebildet.

Die zwei Paare 38 und 40 mit den jeweils zwei Halteelementen 30 und 32 unterscheiden sich hinsichtlich Form und Größe voneinander.

Insbesondere definieren die Halteelemente 30, 32 auf die erste Längsachse 36 hin oder im Wesentlichen auf diese hin weisende Klemmflächen 68, 70. Diese weisen bei einem Ausführungsbeispiel eine Form auf, welche von einem Ausschnitt einer hohlzylindrischen, zur ersten Längsachse 36 konzentrischen Fläche abweicht. Beispielsweise kann die Abweichung in axialer Richtung bezogen auf die erste Längsachse 36 auftreten.

Bei einem Ausführungsbeispiel sind die Klemmflächen 68, 70 mindestens in einer Raumrichtung in Richtung auf die Längsachse 36 hin weisend konvex gekrümmt. Bei den in den Figuren dargestellten Ausführungsbeispielen der Haltevorrichtung 10 sind die Klemmflächen 68, 70 sowohl in einer Richtung parallel zur ersten Längsachse 36 als auch in einer Richtung quer dazu in Richtung auf die Längsachse 36 hin weisend konvex gekrümmt. Dies ermöglicht insbesondere definierte, punkt oder linienförmige Anlagebereiche am Griffbereich 44, unabhängig von dessen konkreter Form.

Die zweite Verbindungseinrichtung 20 umfasst bei einem Ausführungsbeispiel der Haltevorrichtung 10 ein Verbindungselement 72 zum Verbinden insbesondere mit einem freien Ende des Verlängerungselements 22.

Bei einem Ausführungsbeispiel ist das Verbindungselement 72 in Form einer Verbindungsaufnahme 74 zum Aufnehmen des freien Endes des Verlängerungselements 22 ausgebildet.

Die zweite Verbindungseinrichtung 20 definiert eine zweite Längsachse 76. Bei einem Ausführungsbeispiel definiert das Verbindungselement 72 bezogen auf die zweite Längsachse 76 eine Querschnittsform, welche von einer Kreisform abweicht. Insbesondere kann die Querschnittsform oval, dreieckig, viereckig, fünfeckig oder sechseckig sein.

Bei einem Ausführungsbeispiel weist die erste Verbindungseinrichtung 16 eine oder mehrere Anlageflächen 78 zum Anlegen an den Gehäusebereich 42 des Hartflächenreinigungsgeräts 18 auf.

Die zwei beziehungsweise vier Halteelemente 30, 32 sind an der Anlagefläche 78 bezogen auf die erste Längsachse 36 in Umfangsrichtung seitlich angeordnet oder ausgebildet beziehungsweise begrenzen diese seitlich.

Die zwei Paare 38, 40 von jeweils zwei Halteelementen 30 und 32 definieren eine erste Halteaufnahme 80 und eine zweite Halteaufnahme 82, welche sich in Form und/oder Größe voneinander unterscheiden. Die Halteaufnahmen 80, 82 dienen zum Aufnehmen des Gehäusebereichs 42 und definieren bei einem Ausführungsbeispiel bezogen auf die erste Längsachse 36 eine Querschnittsform, die von einer Kreisform abweicht. Insbesondere kann die Querschnittsform oval sein.

Mit den bis hier beschriebenen Ausführungsbeispielen von Haltevorrichtungen 10 können Gehäusebereiche 42 zwischen den Halteelementen 30, 32 klemmend gesichert werden. Mit anderen Worten ist es möglich, die Haltevorrichtung 10 mit dem Halteteil 12 auf den Griffbereich 44 des Hartflächenreinigungsgeräts 18 aufzuclipsen. Abhängig von der konstruktiven Auslegung der Halteelemente 30, 32 können diese grundsätzlich bereits ausreichend sein, um das Hartflächenreinigungsgerät 18 sicher zu halten.

Um jedoch ein unbeabsichtigtes Lösen des Hartflächenreinigungsgeräts 18 von der Haltevorrichtung 10 möglichst sicher zu verhindern, umfasst die erste Verbindungseinrichtung 16 bei einem Ausführungsbeispiel ein oder mehrere Rückhalteelemente 84.

Mit dem Rückhalteelement 84 kann der zwischen dem Halteelementen 30, 32 aufgenommene Gehäusebereich 42 in den Halteaufnahmen 80, 82 gesichert werden, und zwar in einer ersten Rückhaltestellung, die bei dem in den Figuren dargestellten Ausführungsbeispiel der Haltevorrichtung 10 schematisch in Figur 2 dargestellt ist. Das Rückhalteelement 84 schließt die Halteaufnahmen 80, 82 einseitig und bezogen auf die erste Längsachse 36 axial versetzt zu den Halteelementen 30, 32.

Das Rückhalteelement 84 ist bei einem Ausführungsbeispiel bezogen auf die Längsachse 36 axial versetzt zwischen den zwei Paaren 38, 40 der Halteelemente 30, 32 angeordnet beziehungsweise ausgebildet.

Bei einem Ausführungsbeispiel ist das Rückhalteelement 84 in Form eines Haltebands 86 oder eines Riemens ausgebildet.

Das Rückhalteelement 84 ist bei einem Ausführungsbeispiel aus einem elastischen und/oder flexiblen Material ausgebildet. Insbesondere kann es aus Gummi ausgebildet sein.

Das Rückhalteelement 84 ist bei einem Ausführungsbeispiel einstückig mit einem Einsatz 88 aus einem thermoplastischen Elastomer gespritzt. Der Einsatz 88 weist zwei im Wesentlichen voneinander weg weisende, seitliche Kupplungsvorsprünge 90 auf, die in korrespondierende Kupplungsaufnahmen 92 am Halteteil 12 eingreifen, wenn die Haltevorrichtung 10 montiert ist.

Die Anlageflächen 78 sind bei einem Ausführungsbeispiel am Einsatz 88 ausgebildet und weisen in Richtung auf die erste Längsachse 36.

Das Rückhalteelement 84 weist bei einem Ausführungsbeispiel ein freies Ende 94 auf, welches mit einer sich parallel zur ersten Längsachse 36 erstreckenden Längsdurchbrechung 96 versehen ist. In diese ist ein Gelenkstift 98 eingesetzt, welcher eine Schwenkachse 100 definiert und der Lagerung eines ersten Verschlusselements 102 dient.

Am Halteteil 12 sind zweite Verschlusselemente 104 und 106 ausgebildet in Form von Rücksprüngen beziehungsweise Durchbrechungen, in die freie Enden 108 des ersten Verschlusselements 102 eingreifen können. Zum Verbinden der Haltevorrichtung 10 mit dem Hartflächenreinigungsgerät 18 greifen die ersten Verschlusselemente 102 in die zweiten Verschlusselemente 104 ein.

Um die Haltevorrichtung 10 mit einem anderen Hartflächenreinigungsgerät 110 zu verbinden, nämlich mit einem Gehäusebereich 112 desselben, welcher ebenfalls einen Griffbereich 114 definiert, werden das erste Verschlusselement 102 und die zweiten Verschlusselemente 106 miteinander in Eingriff gebracht. In dieser Stellung ist das Rückhalteelement 84 in seiner freien Länge etwas verkürzt, so dass der im Querschnitt etwas kleinere und auch etwas anders geformte Griffbereich 114 im Vergleich zum Griffbereich 44 mit der Haltevorrichtung 10 ebenfalls sicher verbunden werden kann.

Das erste Verschlusselement 102 kann wie beschrieben um die Schwenkachse 100 verschwenkt werden und bildet auf diese Weise ein Spannglied zum vorspannenden Klemmen der Griffbereiche 44 beziehungsweise 114 an der ersten Verbindungseinrichtung 16.

Mithin unterscheiden sich also sowohl eine erste Querschnittsform und/oder eine erste Querschnittsfläche eines Aufnahmebereichs 116 von einer Querschnittsform und/oder einer Querschnittsfläche eines Aufnahmebereichs 118, wobei der Aufnahmebereich 116 vom Rückhalteelement 84 begrenzt ist, wenn das erste Verschlusselement 102 in die zweiten Verschlusselement 104 eingreift, und der zweite Aufnahmebereich 118 vom Rückhalteelement 84 begrenzt wird, wenn das erste Verschlusselement 102 in die zweiten Verschlusselemente 106 eingreift. Die Verschlusselemente 102 und 104 beziehungsweise 106 stehen in den beschriebenen Rückhaltestellungen kraft- und/oder formschlüssig in Eingriff.

Bei einem weiteren Ausführungsbeispiel können alternativ auch noch weitere zweite Verschlusselemente am Halteteil 12 vorgesehen sein. Denkbar ist es jedoch auch, am zweiten Halteteil 12 nur ein Verschlusselement vorzusehen, wobei dann vorzugsweise zwei oder mehr Verschlusselemente am Rückhalteelement vorgesehen werden.

Am Rückhalteelement können Verschlusselemente beispielsweise auch in Form von Durchbrechungen ausgebildet sein, die über Vorsprünge am Halteteil gezogen werden, ähnlich wie dies bei Uhren mit Silikonarmbändern bekannt ist, bei denen ein Bandteil Durchbrechungen aufweist und am anderen Bandteil ein die Durchbrechungen durchgreifender Rückhaltezapfen.

Das Halteteil 12 umfasst bei einem Ausführungsbeispiel ein oder mehrere Schutzelemente 120, 122. Bei einem Ausführungsbeispiel kann jedem Halteelement 30, 32 ein Schutzelement 120, 122 zugeordnet sein.

Das Schutzelement 120, 122 kann bei einem Ausführungsbeispiel aus einem anderen Material hergestellt sein als der Einsatz 88 beziehungsweise das Rückhalteelement 84.

Die Schutzelemente 120, 122 sind von den Halteelementen 30, 32, denen sie zugeordnet sind, bezogen auf die erste Längsachse 36 in axialer und radialer Richtung beabstandet. Ein Abstand des Schutzelements 120, 122 von der ersten Längsachse 36 in radialer Richtung ist größer als ein Abstand des zugeordneten Halteelements 30, 32 von der ersten Längsachse 36.

Die Schutzelemente 120, 122 sind bei einem Ausführungsbeispiel bügelförmig ausgebildet.

Bei einem weiteren Ausführungsbeispiel weisen die Schutzelemente 120, 122 ein freies Schutzelementende 124, 126 auf. Ein Abstand des freien Schutzelementendes 124, 126 von der ersten Längsachse 36 ist bei einem Ausführungsbeispiel größer als ein Abstand der freien Enden 50, 52 der zugeordneten Halteelemente 30, 32 von der ersten Längsachse 36.

Die Haltevorrichtung 10 weist bei einem Ausführungsbeispiel eine Gelenkeinrichtung 128 zum gelenkigen Verbinden des Halteteils 12 und des Verlängerungsteils 14 miteinander auf.

Die Gelenkreinrichtung 128 ist bei einem Ausführungsbeispiel ausgebildet zum Verschwenken des Halteteils 12 und des Verlängerungsteils 14 relativ zueinander um eine Schwenkachse 130.

Bei einem Ausführungsbeispiel verläuft die Schwenkachse 130 quer, nämlich insbesondere senkrecht, zu einer Ebene, die die erste Längsachse 36 und/oder die zweite Längsachse 76 enthält. Diese Ebene stimmt bei einem Ausführungsbeispiel mit der Spiegelebene 34 überein.

Die Gelenkeinrichtung 128 umfasst ein erstes Gelenkelement 132, welches am Halteteil 12 angeordnet oder ausgebildet ist, und ein zweites Gelenkelement 134, welches am Verlängerungsteil 14 angeordnet oder ausgebildet ist.

Das erste Gelenkelement 132 und das zweite Gelenkelement 134 sind um die Schwenkachse 130 verschwenkbar aneinander gelagert und bezogen auf die Schwenkachse 130 in axialer Richtung gesichert aneinander gehalten.

Zur Ausbildung eines Schwenklagers ist am zweiten Gelenkelement 134 ein die Schwenkachse 130 definierender Gelenkzapfen 136 angeordnet oder ausgebildet. Das erste Gelenkelement 132 umfasst eine zum Gelenkzapfen 136 korrespondierende Gelenkzapfenaufnahme 138, in welche der Gelenkzapfen 136 eingreift.

Die Haltevorrichtung 10 umfasst bei einem Ausführungsbeispiel eine Arretierungseinrichtung 140 zum Arretieren des Halteteils 12 und des Verlängerungsteils 14 relativ zueinander in einer oder mehreren Arretierungsstellungen.

Die Arretierungseinrichtung 140 ist derart ausgebildet, dass sie von einer der Arretierungsstellungen in eine Freigabestellung bringbar oder überführbar ist, in welcher der Halteteil 12 und der Verlängerungsteil relativ zueinander frei um die Schwenkachse 130 verschwenkbar sind.

Die Arretierungseinrichtung 140 definiert bei einem Ausführungsbeispiel eine Mehrzahl von Arretierungsstellungen zum Arretieren des Halteteils 12 und des Verlängerungsteils 14 in unterschiedlichen Schwenkstellungen relativ zueinander. In den unterschiedlichen Schwenkstellungen schließen die Längsachsen 36 und 76 unterschiedliche Schwenkwinkel zwischen sich ein.

Die Funktion der Arretierungseinrichtung 140 wird bei einem Ausführungsbeispiel der Haltevorrichtung 10 mit einem an der Gelenkeinrichtung 128 bewegbar angeordneten Arretierglied 142 realisiert. Dieses ist von einer Verriegelungsstellung, in welcher die Arretierungseinrichtung eine der Arretierungsstellungen einnimmt, in eine Entriegelungsstellung bringbar, in welcher die Arretierungseinrichtung 140 die Freigabestellung einnimmt, und umgekehrt. Zu diesem Zweck ist das Arretierglied 142 bei einem Ausführungsbeispiel an der Gelenkeinrichtung 128 parallel zur Schwenkachse 130 verschiebbar gelagert.

Das Arretierglied 142 ist bei einem Ausführungsbeispiel zweiteilig ausgebildet und umfasst zwei Arretiergliedteile 144 und 146.

Das Arretierglied 142 umfasst einen am Arretiergliedteil 146 ausgebildeten Grundkörper 148, welcher eine von einer Kreisform abweichende Querschnittsform aufweist.

Die beiden Arretiergliedteile 144 und 146 werden miteinander rastend verbunden. Am Arretiergliedteil 144 ist ein Grundkörper 150 ausgebildet, der in den Grundkörper 148 eingeführt und in diesem verrastet gehalten ist.

Der Grundkörper 148 steht die Schwenkachse 130 umgebend von einer ersten Betätigungsscheibe 152 ab, welche eine vom zweiten Gelenkelement 134 weg weisende erste Betätigungsfläche 154 definiert.

Das Arretiergliedteil 144 umfasst eine zweite Betätigungsscheibe 156, welche eine vom ersten Gelenkelement 132 weg weisende zweite Betätigungsfläche 158 aufweist.

Am zweiten Gelenkelement 134 ist eine Durchbrechung ausgebildet zum Aufnehmen des unrunden Grundkörpers 150, so dass das Arretierglied 142 relativ zum zweiten Gelenkelement 134 lediglich parallel zur Schwenkachse 130 verschiebbar, jedoch nicht um die Schwenkachse 130 relativ zum zweiten Gelenkelement 134 verdrehbar ist, und zwar unabhängig davon, ob es die Verriegelungsstellung oder die Entriegelungsstellung einnimmt.

Bei einem Ausführungsbeispiel ist das Arretierglied 142 in der Entriegelungsstellung relativ zum ersten Gelenkelement 132 um die Schwenkachse 130 verdrehbar, in der Verriegelungsstellung jedoch nicht.

Die Arretiereinrichtung 140 umfasst eine erste Arretierverzahnung 160 und eine korrespondierende zweite Arretierverzahnung 162, die am ersten Gelenkelement 132 angeordnet oder ausgebildet ist. Das Arretierglied 142 ist in der Entriegelungsstellung um die Schwenkachse 130 relativ zum ersten Gelenkelement 132 verdrehbar.

Die erste Arretierverzahnung 160 und die zweite Arretierverzahnung 162 weisen jeweils eine Mehrzahl von Arretierzähnen 164, 166 auf, welche in einer Richtung parallel zur Schwenkachse 130 weisend angeordnet oder ausgebildet sind.

Die erste Arretierverzahnung 160 und die zweite Arretierverzahnung 162 greifen in der Arretierstellung ineinander, stehen also in Eingriff. In der Freigabestellung der Arretierungseinrichtung 140 stehen die Arretierverzahnungen 160 und 162 außer Eingriff.

Ein Hub des Arretierglieds 142 parallel zur Schwenkachse 130 ist mindestens etwa so groß, dass in der Entriegelungsstellung die Arretierverzahnungen 160 und 162 vollständig außer Eingriff stehen. Das Arretierglied 142 ist mit seiner Arretierverzahnung 160 insbesondere so weit in Richtung auf das zweite Gelenkelement 134 verschiebbar, dass die Arretierverzahnungen 160 und 162, die die Schwenkachse 130 umgebend angeordnet oder ausgebildet sind, miteinander in Eingriff gebracht werden können.

Die Arretierungseinrichtung 140 ist bei einem Ausführungsbeispiel bistabil ausgebildet. Dies bedeutet, dass das Arretierglied 142 sowohl in der Verriegelungsstellung als auch in der Entriegelungsstellung ohne eine auf das Arretierglied 142 wirkende Betätigungskraft in der jeweiligen Stellung verbleibt. Eine Rückstelleinrichtung zum automatischen Überführen des Arretierglieds 142 beispielsweise von der Entriegelungsstellung in die Verriegelungsstellung ist nicht vorgesehen.

Um das Risiko für ein unbeabsichtigtes Entriegeln der Arretierungseinrichtung 140 zu vermeiden, umfasst die Haltevorrichtung 10 bei einem Ausführungsbeispiel eine Rasteinrichtung 168 zum Halten des Arretierglieds 142 sowohl in der Verriegelungsstellung als auch in der Entriegelungsstellung.

Die Rasteinrichtung 168 umfasst bei einem Ausführungsbeispiel zwei von der zweiten Betätigungsscheibe 156 in Richtung auf das erste Gelenkelement 132 hin abstehende Rastelemente 170 mit jeweils einer in radialer Richtung von der Schwenkachse 130 abstehenden Rastnase 172, die mit einem korrespondierenden Rastvorsprung am zweiten Gelenkelement 134 zusammenwirkt.

Zum Verriegeln wird auf das Arretierglied 142 eine Betätigungskraft auf die erste Betätigungsfläche 154 eingeleitet. Das Arretierglied 142 kann dadurch so weit in Richtung auf das zweite Gelenkelement 134 verschoben werden, bis die Arretierverzahnungen 160 und 162 ineinander greifen. Bei dieser Verschiebung werden die Rastelemente 170 in Richtung auf die Schwenkachse 130 aus ihrer Grundstellung ausgelenkt und hintergreifen die Rastnase auf der anderen Seite.

Zum Überführen der Arretierungseinrichtung 140 von der Arretierungsstellung in die Freigabestellung, muss eine Betätigungskraft auf die zweite Betätigungsfläche 158 eingeleitet werden, um das Arretierglied 142 in die Entriegelungsstellung zurück zu schieben. Die zweite Betätigungsscheibe 146 wird dabei in Richtung auf das erste Gelenkelement 132 hin bewegt, und zwar so weit, bis die Arretierverzahnungen 160 und 162 vollständig außer Eingriff stehen.

Bei dieser Verschiebebewegung des Arretierglieds 142 gleiten die Rastelemente 170 wieder an den Rastvorsprüngen auf und werden in Richtung auf die Schwenkachse 130 ausgelenkt. Nimmt das Arretierglied 142 wieder die Entriegelungsstellung ein, kann die Rastnase 172 den korrespondierenden Rastvorsprung wieder hintergreifen, so dass das jeweilige Rastelement 170 wieder von der Schwenkachse 130 weg in radialer Richtung nach außen zurückfedern kann.

Die beschriebene Haltevorrichtung 10 ist insbesondere ausgebildet zum lösbaren Koppeln mit zwei oder mehr unterschiedlich geformten Hartflächenreinigungsgeräten 18, 110.

Das erste Hartflächenreinigungsgerät 18 und/oder das zweite Hartflächenreinigungsgerät 110 sind bei einem Ausführungsbeispiel in Form von tragbaren, netzunabhängigen Hartflächenreinigungsgeräten 18, 110 ausgebildet. Sie sind batteriebetrieben, vorzugsweise mit einer wiederaufladbaren Batterie.

Um insbesondere Hartflächen, beispielsweise Fensterscheiben, zu reinigen, die ein Anwender nicht erreichen kann, wenn er das jeweilige Hartflächenreinigungsgerät 18, 110 mit seiner Hand am jeweiligen Griffbereich 44 beziehungsweise 114 erfasst, kann er die Haltevorrichtung 110 wahlweise mit einem der beiden Hartflächenreinigungsgeräte 18, 110 in der beschriebenen Weise verbinden, indem nämlich die erste Verbindungseinrichtung 16 mit ausschließlich jeweils einem der Griffbereiche 44 beziehungsweise 114 verbunden wird.

Die Griffbereiche 44 und 114 unterscheiden sich sowohl in ihrer Querschnittsform als auch in ihrer Querschnittsgröße. Die anpassbare erste Verbindungseinrichtung 16 ermöglicht dennoch ein sicheres und insbesondere kippstabiles Verbinden der Haltevorrichtung 10 mit beiden Hartflächenreinigungsgeräten 18 und 110.

Um die wie beschrieben nicht erreichbare Fensterscheibe mit einem der beiden Hartflächenreinigungsgeräte 18 oder 110 bearbeiten zu können, wird die zweite Verbindungseinrichtung 20 des Verlängerungsteils 14 beispielsweise mit einem Verlängerungselement 22 gekoppelt. Der Anwender ergreift dann das Verlängerungselement 22 und führt auf diese Weise das an der Haltevorrichtung 10 gehaltene Hartflächenreinigungsgerät 18 beziehungsweise 110.

Ein Reinigungsset umfasst bei einem Ausführungsbeispiel insbesondere das Hartflächenreinigungsgerät 18 oder das Hartflächenreinigungsgerät 110 und eine Haltevorrichtung 10. Optional kann das Reinigungsset ferner ein mit der Haltevorrichtung koppelbares Verlängerungselement 22 umfassen, beispielsweise in der Form eines Verlängerungsstabs 24 oder eines Verlängerungsrohrs 26.

Bei einem Ausführungsbeispiel eines Reinigungssets kann das Verlängerungselement 22 teleskopierbar ausgebildet sein.

Das Reinigungsset kann ferner auch ein zweites Hartflächenreinigungsgerät 18 beziehungsweise 110 umfassen, welches sich in seiner Funktion oder Gehäuseform vom anderen Hartflächenreinigungsgerät 18, 110 unterscheidet.

Das Hartflächenreinigungsgerät 18 und das Hartflächenreinigungsgerät 110 können insbesondere in Form von Fensterreinigungsgeräten 174 beziehungsweise 176 ausgebildet sein.

Das Fensterreinigungsgerät 174 ist bei einem Ausführungsbeispiel in Form eines Fenstersaugers 178 ausgebildet.

Das Hartflächenreinigungsgerät 110 ist bei einem Ausführungsbeispiel in Form eines Fensterbefeuchtungsgeräts 180 ausgebildet, welches eine insbesondere ebene Befeuchtungsfläche 182 definiert, die vorzugsweise flächig an die zu reinigende Fläche anzulegen ist.

Das Hartflächenreinigungsgerät 110 bildet bei einem Ausführungsbeispiel ein Flüssigkeitsauftragsgerät 184 zum Auftragen und/oder Benetzen einer Hartfläche, beispielsweise einer Fensterscheibe, mit einer Reinigungsflüssigkeit.

Der Fenstersauger 178 umfasst eine Saugdüse 186 mit einer geradlinig verlaufenden Abziehlippe 188.

Zum Absaugen von Flüssigkeit von einer Hartfläche wird die Abziehlippe 188 in Linienkontakt mit der Hartfläche gebracht und unter Beibehaltung des Linienkontakts über die Hartfläche gezogen. Eine Saugeinrichtung des Fenstersaugers 178 zieht die Flüssigkeit durch einen Flüssigkeitseinlass an der Saugdüse 186 ab und speichert sie in einem Schmutzwassertank.

Für den Einsatz des Fenstersaugers 178 ist die Beibehaltung des Linienkontakts essentiell. Ist der Fenstersauger 178 an der Haltevorrichtung 10 gehalten, wird zum Absaugen der Hartfläche die Gelenkeinrichtung 128 vorzugsweise arretiert, und zwar indem das Arretierglied 142 in der beschriebenen Weise in die Verriegelungsstellung überführt wird.

Wird hingegen die Haltevorrichtung 10 mit dem Fensterbefeuchtungsgerät 180 verbunden, wird die Gelenkeinrichtung 128 vorzugsweise in der oben beschriebenen Weise entriegelt. Dies ermöglicht es dem Fensterbefeuchtungsgerät 180, sich flächig an die zu reinigende Fläche anzulegen, und zwar im Wesentlichen unabhängig davon, wie ein Anwender die Halteinrichtung 10 direkt oder über das Verlängerungselement 22 führt.

Die beschriebene Haltevorrichtung 10 kann somit universell mit zwei oder mehr verschiedenen Hartflächenreinigungsgeräten verbunden werden, um diese beispielsweise mit einem Verlängerungselement 22 oder mit einem Adapter einer Maschine zu verbinden.

Die erste Verbindungseinrichtung 16 ist bei einem Ausführungsbeispiel ausgebildet, um ausschließlich mit Griffbereichen 44 beziehungsweise 114 von Hartflächenreinigungsgeräten 18, 110 verbunden zu werden.

### Bezugszeichenliste

- 10: Haltevorrichtung
- 12: Halteteil
- 14: Verlängerungsteil
- 16: erste Verbindungseinrichtung
- 18: erstes Hartflächenreinigungsgerät
- 20: zweite Verbindungseinrichtung
- 22: Verlängerungselement
- 24: Verlängerungsstab
- 26: Verlängerungsrohr
- 28: Anschlussstück
- 30: Halteelemente
- 32: Halteelemente
- 34: Spiegelebene
- 36: Längsachse
- 38: Paar
- 40: Paar
- 42: Gehäusebereich
- 44: Griffbereich
- 46: Klemmarm
- 48: Klemmarm
- 50: freies Ende
- 52: freies Ende
- 54: Einführbereich
- 56: Einführbereich
- 58: Aufgleitfläche
- 60: Aufgleitfläche
- 62: Engstelle
- 64: Engstelle
- 66: Winkel
- 68: Klemmfläche
- 70: Klemmfläche
- 72: Verbindungselement
- 74: Verbindungsaufnahme
- 76: zweite Längsachse
- 78: Anlagefläche
- 80: erste Halteaufnahme
- 82: zweite Halteaufnahme
- 84: Rückhalteelement
- 86: Halteband
- 88: Einsatz
- 90: Kupplungsvorsprung
- 92: Kupplungsaufnahme
- 94: freies Ende
- 96: Längsdurchbrechung
- 98: Gelenkstift
- 100: Schwenkachse
- 102: erstes Verschlusselement
- 104: zweites Verschlusselement
- 106: zweites Verschlusselement
- 108: freies Ende
- 110: zweites Hartflächenreinigungsgerät
- 112: Gehäusebereich
- 114: Griffbereich
- 116: Aufnahmebereich
- 118: Aufnahmebereich
- 120: Schutzelement
- 122: Schutzelement
- 124: Schutzelementende
- 126: Schutzelementende
- 128: Gelenkeinrichtung
- 130: Schwenkachse
- 132: erstes Gelenkelement
- 134: zweites Gelenkelement
- 136: Gelenkzapfen
- 138: Gelenkzapfenaufnahme
- 140: Arretierungseinrichtung
- 142: Arretierglied
- 144: Arretiergliedteil
- 146: Arretiergliedteil
- 148: Grundkörper
- 150: Grundkörper
- 152: erste Betätigungsscheibe
- 154: erste Betätigungsfläche
- 156: zweite Betätigungsscheibe
- 158: zweite Betätigungsfläche
- 160: erste Arretierverzahnung
- 162: zweite Arretierverzahnung
- 164: Arretierzahn
- 166: Arretierzahn
- 168: Rasteinrichtung
- 170: Rastelemente
- 172: Rastnase
- 174: Fensterreinigungsgerät
- 176: Fensterreinigungsgerät
- 178: Fenstersauger
- 180: Fensterbefeuchtungsgerät
- 182: Befeuchtungsfläche
- 184: Flüssigkeitsauftragungsgerät
- 186: Saugdüse
- 188: Abziehlippe

## Patentansprüche

1. Haltevorrichtung (10) für ein tragbares Hartflächenreinigungsgerät (18, 110), insbesondere in Form eines Fensterreinigungsgeräts, welche Haltevorrichtung (10) einen Halteteil (12) und einen Verlängerungsteil (14) umfasst, welcher Halteteil (12) eine erste Verbindungseinrichtung (16) zum Verbinden der Haltevorrichtung (10) mit einem Hartflächenreinigungsgerät (18, 110) umfasst, und welcher Verlängerungsteil (14) eine zweite Verbindungseinrichtung (20) zum Verbinden der Haltevorrichtung (10) mit einem Verlängerungselement (22), insbesondere in Form eines Verlängerungsstabs (24) oder eines Verlängerungsrohrs (26), umfasst, wobei die erste Verbindungseinrichtung (16) mindestens zwei Halteelemente (30, 32) umfasst zum mindestens teilweisen Umgreifen und kraftschlüssigen Koppeln mit einem Gehäusebereich (42, 112), nämlich einem Griffbereich (44, 114), des Hartflächenreinigungsgeräts (18, 110), **dadurch gekennzeichnet, dass** mindestens ein oder zwei Halteelemente (30, 32) der mindestens zwei Halteelemente (30, 32) oder dass alle Halteelemente (30, 32) in Form eines elastisch oder im Wesentlichen elastisch federnden Klemmarms (46, 48) ausgebildet sind.

2. Haltevorrichtung nach Anspruch 1, **dadurch gekennzeichnet, dass**
a) der Klemmarm (46, 48) aus einem elastisch verformbaren Material, insbesondere aus einem Kunststoff, ausgebildet ist,
und/oder
b) die mindestens zwei Halteelemente (30, 32) paarweise, insbesondere paarweise spiegelsymmetrisch zueinander, angeordnet oder ausgebildet sind
und/oder
c) freie Enden (50, 52) von paarweise angeordneten Halteelementen (30, 32) voneinander weg weisend ausgebildet sind und dass die freien Enden (50, 52) zwischen sich einen Einführbereich (54, 56) mit aufeinander zu oder im Wesentlichen aufeinander zu weisenden Aufgleitflächen (58, 60) für den Gehäusebereich (42, 112) des Hartflächenreinigungsgeräts (18, 110) definieren,
wobei insbesondere die paarweise angeordneten Halteelemente (30, 32) voneinander beabstandet angeordnet oder ausgebildet sind und zwischen sich eine Engstelle (62, 64) oder Verengung definieren, welche Engstelle (62, 64) oder Verengung insbesondere an den Einführbereich (54, 56) angrenzt,
wobei weiter insbesondere die erste Verbindungseinrichtung (16) eine erste Längsachse (36) definiert und die Engstelle (62, 64) oder Verengung einen Winkel (66) bezogen auf die erste Längsachse (36) in Umfangsrichtung definiert, welcher einem Wert in einem Bereich von etwa 10° bis etwa 120° aufweist, insbesondere einen Wert in einem Bereich von etwa 40° bis etwa 90°.

3. Haltevorrichtung nach einem der voranstehenden Ansprüche, **dadurch gekennzeichnet, dass** die Haltevorrichtung
a) zwei, vier oder sechs Halteelemente (30, 32) umfasst
und/oder
b) ausgebildet ist zum lösbaren Koppeln mit mindestens zwei unterschiedlich geformten Hartflächenreinigungsgeräten (18, 110)

4. Haltevorrichtung nach einem der voranstehenden Ansprüche, **dadurch gekennzeichnet, dass** die erste Verbindungseinrichtung (16) eine erste Längsachse (36) definiert und dass die mindestens zwei Halteelemente (30, 32) die erste Längsachse (36) mindestens teilweise umgebend angeordnet oder ausgebildet sind,
wobei insbesondere
a) die Haltevorrichtung zwei Paare von jeweils zwei Halteelementen (30,32) umfasst, welche zwei Paare (38, 40) bezogen auf die erste Längsachse (36) axial versetzt zueinander angeordnet oder ausgebildet sind,
wobei insbesondere die zwei Paare (38, 34) von jeweils zwei Halteelementen (30, 32) in Form und Größe voneinander unterscheidbar ausgebildet sind,
und/oder
b) die erste Verbindungseinrichtung (16) mindestens eine erste Anlagefläche (78) zum Anlegen an einen Gehäusebereich (42) des Hartflächenreinigungsgeräts (18) umfasst und die mindestens zwei Halteelemente (30, 32) bezogen auf die erste Längsachse (36) in Umfangsrichtung seitlich an der mindestens einen Anlagefläche (78) angeordnet oder ausgebildet sind oder an diese seitlich angrenzen.

5. Haltevorrichtung nach einem der voranstehenden Ansprüche, **dadurch gekennzeichnet, dass** die mindestens zwei Halteelemente (30, 32) mindestens eine Halteaufnahme (80, 82) für den Gehäusebereich (42) definieren und dass die Halteaufnahme (80, 82) bezogen auf die erste Längsachse (36) eine Querschnittsform definiert, welche von einer Kreisform abweicht,
wobei insbesondere die zwei Paare (38, 40) von jeweils zwei Halteelementen (30, 32) eine erste Halteaufnahme (80) und eine zweite Halteaufnahme (82) definieren, welche sich in Form und/oder Größe voneinander unterscheiden.

6. Haltevorrichtung nach einem der voranstehenden Ansprüche, **dadurch gekennzeichnet, dass** die erste Verbindungseinrichtung (16) mindestens ein Rückhalteelement (84) umfasst, welches in mindestens einer Rückhaltestellung den zwischen den mindestens zwei Halteelementen (30, 32) aufgenommenen Gehäusebereich (42, 112) des Hartflächenreinigungsgeräts (18, 110) in der Halteaufnahme (80, 82) sichert und in einer Einführstellung die Halteaufnahme (80, 82) freigibt,
wobei insbesondere
a) das mindestens eine Rückhalteelement (84) in einer ersten Rückhaltestellung und in mindestens einer zweiten Rückhaltestellung den zwischen den mindestens zwei Halteelementen (30, 32) aufgenommenen Gehäusebereich (42) des Hartflächenreinigungsgeräts (18, 110) in der mindestens einen Halteaufnahme (80, 82) sichert und sich eine erste Querschnittsform und/oder eine erste Querschnittsfläche eines Aufnahmebereichs, welcher von dem mindestens einen Rückhalteelement (84) in der ersten Rückhaltestellung definiert oder begrenzt ist, sich von einer zweiten Querschnittsform und/oder einer zweiten Querschnittsfläche des Aufnahmebereichs, welcher von dem mindestens einen Rückhalteelement in der zweiten Rückhaltestellung definiert oder begrenzt ist, unterscheidet
und/oder
b) das mindestens eine Rückhalteelement (84) ein freies Ende (94) aufweist, wobei an dem freien Ende (94) ein erstes Verschlusselement (102) angeordnet oder ausgebildet ist, wobei am Halteteil (12) mindestens ein zweites Verschlusselement (104, 106) ausgebildet ist und wobei das erste Verschlusselement (102) und das mindestens eine zweite Verschlusselement (104, 106) korrespondierend ausgebildet sind und in der mindestens einen Rückhaltestellung kraft- und/oder formschlüssig in Eingriff stehen,
wobei insbesondere am Halteteil (12) mindestens zwei zweite Verschlusselemente (104, 106) ausgebildet sind und das erste Verschlusselement (102) in der ersten Rückhaltestellung mit einem der mindestens zwei zweiten Verschlusselemente (104) kraft- und/oder formschlüssig in Eingriff steht und das erste Verschlusselement (102) in der zweiten Rückhaltestellung mit einem anderen der mindestens zwei zweiten Verschlusselemente (106) kraft- und/oder formschlüssig in Eingriff steht,
und/oder
c) das mindestens eine Rückhalteelement (84) bezogen auf die Längsachse (36) axial versetzt zwischen den zwei Paaren (38, 40) von jeweils zwei Halteelementen (30, 32) angeordnet oder ausgebildet ist
und/oder
d) das mindestens eine Rückhalteelement (84) in Form eines Haltebands (86) oder eines Riemens ausgebildet ist
und/oder
e) das mindestens eine Rückhalteelement (84) aus einem elastischen und/oder flexiblen Material ausgebildet ist, insbesondere aus Gummi.

7. Haltevorrichtung nach einem der voranstehenden Ansprüche, **dadurch gekennzeichnet, dass** am Halteteil (12) mindestens ein Schutzelement (120, 122) angeordnet oder ausgebildet ist, welches einem der mindestens zwei Halteelemente (30, 32) zugeordnet ist,
wobei insbesondere
a) das mindestens eine Schutzelement (120, 122) von dem Halteelement (30, 32), dem es zugeordnet ist, bezogen auf die erste Längsachse (36) in axialer und/oder radialer Richtung beabstandet ist und ein Abstand des Schutzelements (120, 122) von der ersten Längsachse (36) in radialer Richtung größer ist als ein Abstand des zugeordneten Halteelements (30, 32) von der ersten Längsachse (36)
und/oder
b) das mindestens eine Schutzelement (120, 122) bügelförmig ausgebildet ist
und/oder
c) das mindestens eine Schutzelement (120, 122) ein freies Schutzelementende (124, 126) aufweist und ein Abstand des freien Schutzelementendes (124, 126) von der ersten Längsachse (36) größer ist als ein Abstand des freien Endes (50, 52) des zugeordneten Halteelements (30, 32).

8. Haltevorrichtung nach einem der voranstehenden Ansprüche, **dadurch gekennzeichnet, dass** die mindestens zwei Halteelemente (30, 32) auf die erste Längsachse (36) hin oder im Wesentlichen auf die erste Längsachse (36) hin weisende Klemmflächen (68, 70) definieren und dass die Klemmflächen (68, 70) eine Form aufweisen, welche von einem Ausschnitt einer hohlzylindrischen, zur ersten Längsachse (36) konzentrischen Fläche abweicht, insbesondere in axialer Richtung bezogen auf die erste Längsachse (36),
wobei insbesondere die Klemmflächen (68, 70) mindestens in einer Raumrichtung in Richtung auf die Längsachse (36) hin weisend konvex gekrümmt sind.

9. Haltevorrichtung nach einem der voranstehenden Ansprüche, **dadurch gekennzeichnet, dass** die zweite Verbindungseinrichtung (20) ein Verbindungselement (72) zum Verbinden mit einem freien Ende des Verlängerungselements (22) umfasst,
wobei insbesondere
a) das Verbindungselement (72) in Form einer Verbindungsaufnahme (74) zum Aufnehmen des freien Endes des Verlängerungselements (22) ausgebildet ist
und/oder
b) die zweite Verbindungseinrichtung (20) eine zweite Längsachse (76) definiert und das Verbindungselement (72) bezogen auf die zweite Längsachse (76) eine Querschnittsform definiert, welche von einer Kreisform abweicht.

10. Haltevorrichtung nach einem der voranstehenden Ansprüche, **dadurch gekennzeichnet, dass** die Haltevorrichtung (10) eine Gelenkeinrichtung (128) umfasst zum gelenkigen Verbinden des Halteteils (12) und des Verlängerungsteils (14) umfasst.

11. Haltevorrichtung nach Anspruch 10, **dadurch gekennzeichnet, dass** die Gelenkeinrichtung (128)
a) ausgebildet ist zum Verschwenken des Halteteils (12) und des Verlängerungsteils (14) um eine Schwenkachse (130),
wobei insbesondere die erste Verbindungseinrichtung (16) eine erste Längsachse (36) definiert, die zweite Verbindungseinrichtung (20) eine zweite Längsachse (76) definiert und die Schwenkachse (130) quer, insbesondere senkrecht, zu einer Ebene (34) verläuft, welche die erste Längsachse (36) und/oder die zweite Längsachse (76) enthält,
und/oder
b) ein erstes Gelenkelement (132), welches am Halteteil (12) angeordnet oder ausgebildet ist, und ein zweites Gelenkelement (134), welches am Verlängerungsteil (14) angeordnet oder ausgebildet ist, umfasst und dass das erste Gelenkelement (132) und das zweite Gelenkelement (134) um die Schwenkachse (130) verschwenkbar aneinander gelagert sind,
wobei insbesondere
b1) das erste oder das zweite Gelenkelement (134) einen die Schwenkachse (130) definierenden Gelenkzapfen (136) umfasst und das andere Gelenkelement (132) eine zum Gelenkzapfen (136) korrespondierende Gelenkzapfenaufnahme (138) aufweist, in welche der Gelenkzapfen (136) eingreift
und/oder
b2) der Halteteil (12) und der Verlängerungsteil (14), insbesondere das erste Gelenkelement (132) und das zweite Gelenkelement (134), bezogen auf die Schwenkachse (130) in axialer Richtung gesichert aneinander gehalten sind.

12. Haltevorrichtung nach einem der voranstehenden Ansprüche, **dadurch gekennzeichnet, dass** die Haltevorrichtung eine Arretierungseinrichtung (140) umfasst zum Arretieren des Halteteils (12) und des Verlängerungsteils (14) relativ zueinander in mindestens einer Arretierungsstellung, wobei insbesondere die Arretierungseinrichtung (140)
a) von der mindestens einen Arretierungsstellung in eine Freigabestellung, in welcher der Halteteil (12) und der Verlängerungsteil (14) relativ zueinander frei um die Schwenkachse (130) verschwenkbar sind, bringbar ist und umgekehrt
und/oder
b) eine Mehrzahl von Arretierungsstellungen definiert zum Arretieren des Halteteils (12) und des Verlängerungsteils (14) in unterschiedlichen Schwenkstellungen relativ zueinander
und/oder
c) ein an der Gelenkeinrichtung (128) bewegbar angeordnetes Arretierglied (142) umfasst, welches von einer Verriegelungsstellung, in welcher die Arretierungseinrichtung (140) die mindestens eine Arretierungsstellung einnimmt, in eine Entriegelungsstellung bringbar ist, in welcher die Arretierungseinrichtung (140) die Freigabestellung einnimmt, und umgekehrt, wobei insbesondere
c1) das Arretierglied (142) an der Gelenkeinrichtung (128) parallel zur Schwenkachse (130) verschiebbar gelagert ist,
und/oder
c2) das Arretierglied (142) unabhängig davon, ob es die Verriegelungsstellung oder die Entriegelungsstellung einnimmt, unverdrehbar am ersten oder zweiten Gelenkelement (134) gehalten ist, wobei es in der Entriegelungsstellung relativ zum anderen Gelenkelement (132) um die Schwenkachse (130) verdrehbar ist und wobei es in der Verriegelungsstellung relativ zum ersten und zweiten Gelenkelement (132, 134) unverdrehbar ist
und/oder
c3) die Arretierungseinrichtung (140) bistabil ausgebildet ist und das Arretierglied (142) sowohl in der Verriegelungsstellung als auch in der Entriegelungsstellung ohne eine auf das Arretierglied (142) wirkende Betätigungskraft hält
und/oder
c4) das Arretierglied (142) eine erste Betätigungsfläche (154) zum Einleiten einer Betätigungskraft zum Überführen des Arretierglieds (142) von der Entriegelungsstellung in die Verriegelungsstellung und eine zweite Betätigungsfläche (158) zum Einleiten einer Betätigungskraft zum Überführen des Arretierglieds (142) von der Verriegelungsstellung in die Entriegelungsstellung umfasst und die erste Betätigungsfläche (154) und die zweite Betätigungsfläche (158) in entgegengesetzte oder im Wesentlichen in entgegengesetzte Richtungen weisend ausgebildet sind,
wobei insbesondere die erste und die zweite Betätigungsfläche (154, 158) quer, insbesondere senkrecht, zur Schwenkachse (130) verlaufen,
und/oder
c5) die Arretierungseinrichtung (140) eine erste Arretierverzahnung (160) und eine korrespondierende zweite Arretierverzahnung (162) umfasst, wobei die erste Arretierverzahnung (160) am Arretierglied (142) angeordnet oder ausgebildet ist und wobei die zweite Arretierverzahnung (162) an demjenigen Gelenkelement (132) angeordnet oder ausgebildet ist, relativ zu dem das Arretierglied (142) in der Entriegelungsstellung um die Schwenkachse (130) verdrehbar ist, und wobei die erste Arretierverzahnung (160) und die zweite Arretierverzahnung (162) in der Arretierstellung in Eingriff stehen und in der Freigabestellung außer Eingriff stehen, wobei insbesondere die erste Arretierverzahnung (160) und die zweite Arretierverzahnung (162) jeweils eine Mehrzahl von Arretierzähnen (164, 166) umfassen und wobei die Mehrzahl von Arretierzähnen (164, 166) in einer Richtung parallel zur Schwenkachse (130) weisend angeordnet oder ausgebildet ist,
und/oder
c6) das Arretierglied (142) zweiteilig ausgebildet ist und zwei Arretiergliedteile (144, 146) umfasst
und/oder
c7) die Haltevorrichtung eine Rasteinrichtung (168) umfasst zum Halten des Arretierglieds (142) in der Verriegelungsstellung und in der Entriegelungsstellung.

13. Set umfassend ein erstes tragbares Hartflächenreinigungsgerät (18, 110) und eine mit dem ersten Hartflächenreinigungsgerät (18, 110) koppelbare Haltevorrichtung (10), **dadurch gekennzeichnet, dass** die Haltevorrichtung (10) in Form einer Haltevorrichtung (10) nach einem der voranstehenden Ansprüche ausgebildet ist.

14. Set nach Anspruch 13, **dadurch gekennzeichnet, dass** das Set
a) mindestens ein mit der Haltevorrichtung (10) koppelbares Verlängerungselement (22) umfasst, insbesondere in Form eines Verlängerungsstabs (24) oder eines Verlängerungsrohrs (26), wobei insbesondere das mindestens eine Verlängerungselement (22) teleskopierbar ausgebildet ist,
und/oder
b) mindestens ein zweites tragbares Hartflächenreinigungsgerät (18, 110), welches sich in seiner Funktion und/oder Gehäuseform vom ersten Hartflächenreinigungsgerät (18, 110) unterscheidet, umfasst,
wobei insbesondere das erste Hartflächenreinigungsgerät (18) und/oder das mindestens eine zweite Hartflächenreinigungsgerät (110)
b1) ausgebildet sind zum Abziehen und Aufsaugen einer Flüssigkeit von einer Hartfläche, insbesondere einer Fensterscheibe,
und/oder
b2) in Form eines Flüssigkeitsauftragsgeräts (184) ausgebildet sind zum Auftragen und/oder Benetzen einer Hartfläche, insbesondere einer Fensterscheibe, mit einer Reinigungsflüssigkeit
und/oder
b3) in Form eines Fensterreinigungsgeräts (174, 176) ausgebildet sind,
wobei insbesondere das Fensterreinigungsgerät (174, 176) in Form eines Fenstersaugers (178) oder eines Fensterbefeuchtungsgeräts (180) ausgebildet ist.

15. Verwendung einer Haltevorrichtung (10) nach einem der Ansprüche 1 bis 12 zum Verbinden, insbesondere ausschließlich, mit einem Griffbereich (44, 114) eines Hartflächenreinigungsgeräts (18, 110).

## Claims

1. Holding apparatus (10) for a portable hard surface cleaning appliance (18, 110), in particular in the form of a window cleaning appliance, which holding apparatus (10) comprises a holding part (12) and an extension part (14), which holding part (12) comprises a first connecting device (16) for connecting the holding apparatus (10) to a hard surface cleaning appliance (18, 110), and which extension part (14) comprises a second connecting device (20) for connecting the holding apparatus (10) to an extension element (22), in particular in the form of an extension rod (24) or an extension tube (26), wherein the first connecting device (16) comprises at least two holding elements (30, 32) for at least partially engaging around, and force-lockingly couple with, a housing portion (42, 112), namely a handle portion (44, 114), of the hard surface cleaning appliance (18, 110), **characterized in that** at least one or two holding elements (30, 32) of the at least two holding elements (30, 32) or **in that** all of the holding elements (30, 32) are configured in the form of an elastically resilient, or substantially elastically resilient, clamping arm (46, 48).

2. Holding apparatus in accordance with claim 1, **characterized in that**
a) the clamping arm (46, 48) is formed from an elastically deformable material, in particular from a plastics material,
and/or
b) the at least two holding elements (30, 32) are arranged or formed in pairs, in particular in pairs and with mirror symmetry to each other,
and/or
c) free ends (50, 52) of holding elements (30, 32) arranged in pairs are configured such that they point away from each other, and **in that** the free ends (50, 52) define between them an insertion region (54, 56) having slide surfaces (58, 60) pointing towards each other or substantially pointing towards each other, for the housing portion (42, 112) of the hard surface cleaning appliance (18, 110),
in particular wherein the holding elements (30, 32) arranged in pairs are arranged or formed in spaced apart relation to one another and define between them a constriction (62, 64) or narrowing, which constriction (62, 64) or narrowing is adjacent to the insertion region (54, 56),
further in particular wherein the first connecting device (16) defines a first longitudinal axis (36) and the constriction (62, 64) or narrowing defines an angle (66) in a circumferential direction relative to the first longitudinal axis (36), which angle (66) has a value in a range of approximately 10° to approximately 120°, in particular a value in a range of approximately 40° to approximately 90°.

3. Holding apparatus in accordance with any one of the preceding claims, **characterized in that** the holding apparatus
a) comprises two, four or six holding elements (30, 32),
and/or
b) is configured for releasably coupling to at least two differently shaped hard surface cleaning appliances (18, 110).

4. Holding apparatus in accordance with any one of the preceding claims, **characterized in that** the first connecting device (16) defines a first longitudinal axis (36) and **in that** the at least two holding elements (30, 32) are arranged or formed in at least partially surrounding relation to the first longitudinal axis (36),
in particular wherein
a) the holding apparatus comprises two pairs of two holding elements (30, 32) each, which two pairs (38, 40), relative to the first longitudinal axis (36), are arranged or formed in an axially offset relation to each other,
in particular wherein the two pairs (38, 34) of two holding elements (30, 32) each are configured such that they are distinguishable from each other by shape and size,
and/or
b) the first connecting device (16) comprises at least one first contact surface (78) for contact against a housing portion (42) of the hard surface cleaning appliance (18), and the at least two holding elements (30, 32) are arranged or formed laterally at the at least one contact surface (78) or are laterally adjacent thereto, in a circumferential direction relative to the first longitudinal axis (36).

5. Holding apparatus in accordance with any one of the preceding claims, **characterized in that** the at least two holding elements (30, 32) define at least one holding receptacle (80, 82) for the housing portion (42) and **in that** the holding receptacle (80, 82), relative to the first longitudinal axis (36), defines a cross-sectional shape which departs from that of a circular shape,
in particular wherein the two pairs (38, 40) of two holding elements (30, 32) each define a first holding receptacle (80) and a second holding receptacle (82) which differ from each other in shape and/or size.

6. Holding apparatus in accordance with any one of the preceding claims, **characterized in that** the first connecting device (16) comprises at least one retaining element (84) which, in at least one retaining position, secures in the holding receptacle (80, 82) the housing portion (42, 112) of the hard surface cleaning appliance (18, 110) received between the at least two holding elements (30, 32) and, in an insertion position, releases the holding receptacle (80, 82),
in particular wherein
a) the at least one retaining element (84) in a first retaining position and in at least one second retaining position secures in the at least one holding receptacle (80, 82) the housing portion (42) of the hard surface cleaning appliance (18, 110) received between the at least two holding elements (30, 32), and a first cross-sectional shape and/or a first cross-sectional surface area of a receiving region which is defined or bounded by the at least one retaining element (84) in the first retaining position differs from a second cross-sectional shape and/or a second cross-sectional surface area of the receiving region which is defined or bounded by the at least one retaining element in the second retaining position,
and/or
b) the at least one retaining element (84) has a free end (94), wherein a first closure element (102) is arranged or formed at the free end (94), wherein at least one second closure element (104, 106) is formed at the holding part (12), and wherein the first closure element (102) and the at least one second closure element (104, 106) are formed in corresponding relation and, in the at least one retaining position, are in force-locking and/or form-locking engagement with one another, in particular wherein at least two second closure elements (104, 106) are formed at the holding part (12), and the first closure element (102) in the first retaining position is in force-locking and/or form-locking engagement with one of the at least two second closure elements (104), and the first closure element (102) in the second retaining position is in force-locking and/or form-locking engagement with another one of the at least two second closure elements (106),
and/or
c) the at least one retaining element (84) is arranged or formed in axially offset relation, relative to the longitudinal axis (36), between the two pairs (38, 40) of two holding elements (30, 32) each,
and/or
d) the at least one retaining element (84) is configured in the form of a retaining band (86) or a strap,
and/or
e) the at least one retaining element (84) is formed from an elastic and/or a flexible material, in particular from rubber.

7. Holding apparatus in accordance with any one of the preceding claims, **characterized in that** at least one protective element (120, 122) is arranged or formed at the holding part (12), which protective element (120, 122) is associated with one of the at least two holding elements (30, 32),
in particular wherein
a) the at least one protective element (120, 122) is spaced from its associated holding element (30, 32) in an axial and/or radial direction, relative to the first longitudinal axis (36), and a distance of the protective element (120, 122) from the first longitudinal axis (36) in a radial direction is greater than a distance of the associated holding element (30, 32) from the first longitudinal axis (36),
and/or
b) the at least one protective element (120, 122) has a bow-shaped configuration,
and/or
c) the at least one protective element (120, 122) has a protective element free end (124, 126) and a distance of the protective element free end (124, 126) from the first longitudinal axis (36) is greater than a distance of the free end (50, 52) of the associated holding element (30, 32).

8. Holding apparatus in accordance with any one of the preceding claims, **characterized in that** the at least two holding elements (30, 32) define clamping surfaces (68, 70) pointing towards, or substantially pointing towards, the first longitudinal axis (36) and **in that** the clamping surfaces (68, 70) have a shape that departs from that of a sector of a hollow cylindrical surface concentric with the first longitudinal axis (36), in particular in an axial direction relative to the first longitudinal axis (36),
in particular wherein the clamping surfaces (68, 70) are convexly curved in at least one spatial direction pointing towards the longitudinal axis (36).

9. Holding apparatus in accordance with any one of the preceding claims, **characterized in that** the second connecting device (20) comprises a connecting element (72) for connecting to a free end of the extension element (22),
in particular wherein
a) the connecting element (72) is configured in the form of a connecting receptacle (74) for receiving the free end of the extension element (22),
and/or
b) the second connecting device (20) defines a second longitudinal axis (76) and the connecting element (72) defines, relative to the second longitudinal axis (76), a cross-sectional shape that departs from that of a circular shape.

10. Holding apparatus in accordance with any one of the preceding claims, **characterized in that** the holding apparatus (10) comprises an articulation device (128) for articulately connecting the holding part (12) and the extension part (14).

11. Holding apparatus in accordance with claim 10, **characterized in that** the articulation device (128)
a) is configured for pivoting the holding part (12) and the extension part (14) about a pivot axis (130),
in particular wherein the first connecting device (16) defines a first longitudinal axis (36), the second connecting device (20) defines a second longitudinal axis (76), and the pivot axis (130) extends transversely, in particular perpendicularly, to a plane (34) which contains the first longitudinal axis (36) and/or the second longitudinal axis (76),
and/or
b) comprises a first articulation element (132) which is arranged or formed at the holding part (12) and comprises a second articulation element (134) which is arranged or formed at the extension part (14), and **in that** the first articulation element (132) and the second articulation element (134) are supported on each other for pivotal movement about the pivot axis (130),
in particular wherein
b1) the first or the second articulation element (134) comprises an articulation pin (136) that defines the pivot axis (130) and the other articulation element (132) comprises an articulation pin receptacle (138) corresponding to the articulation pin (136), with which articulation pin receptacle (138) the articulation pin (136) engages,
and/or
b2) the holding part (12) and the extension part (14), in particular the first articulation element (132) and the second articulation element (134), are securely held to each other in an axial direction relative to the pivot axis (130).

12. Holding apparatus in accordance with any one of the preceding claims, **characterized in that** the holding apparatus comprises an arrest device (140) for arresting the holding part (12) and the extension part (14) relative to one another in at least one arrest position,
in particular wherein the arrest device (140)
a) is capable of being brought from the at least one arrest position to a release position in which the holding part (12) and the extension part (14) are freely pivotable relative to one another about the pivot axis (130), and vice versa,
and/or
b) defines a plurality of arrest positions for arresting the holding part (12) and the extension part (14) in different pivotal positions relative to one another,
and/or
c) comprises an arrest member (142) movably arranged at the articulation device (128), which arrest member (142) is capable of being brought from a locking position in which the arrest device (140) assumes the at least one arrest position, to an unlocking position in which the arrest device (140) assumes the release position, and vice versa,
in particular wherein
c1) the arrest member (142) is supported on the articulation device (128) for displacement parallel to the pivot axis (130),
and/or
c2) the arrest member (142), independently of whether it assumes the locking position or the unlocking position, is non-rotatably held to the first or second articulation element (134), wherein, when in the unlocking position, it is rotatable relative to the other articulation element (132) about the pivot axis (130) and wherein, when in the locking position, it is non-rotatable relative to the first and second articulation element (132, 134),
and/or
c3) the arrest device (140) has a bistable configuration and holds the arrest member (142) in both the locking position and the unlocking position with no actuation force acting on the arrest member (142),
and/or
c4) the arrest member (142) comprises a first actuation surface (154) for introducing an actuation force for transferring the arrest member (142) from the unlocking position to the locking position and a second actuation surface (158) for introducing an actuation force for transferring the arrest member (142) from the locking position to the unlocking position, and the first actuation surface (154) and the second actuation surface (158) are configured such that they point in opposite, or substantially opposite, directions,
in particular wherein the first and second actuation surfaces (154, 158) extend transversely, in particular perpendicularly, to the pivot axis (130),
and/or
c5) the arrest device (140) comprises a first arrest toothing (160) and a corresponding second arrest toothing (162), wherein the first arrest toothing (160) is arranged or formed at the arrest member (142), and wherein the second arrest toothing (162) is arranged or formed at the articulation element (132) relative to which the arrest member (142) is rotatable about the pivot axis (130) when in the unlocking position, and wherein the first arrest toothing (160) and the second arrest toothing (162) are in engagement when in the arrest position and are out of engagement when in the release position,
in particular wherein the first arrest toothing (160) and the second arrest toothing (162) each comprise a plurality of arrest teeth (164, 166) and wherein the plurality of arrest teeth (164, 166) are arranged or formed such that they point in a direction parallel to the pivot axis (130),
and/or
c6) the arrest member (142) is of two-part configuration and comprises two arrest member parts (144, 146),
and/or
c7) the holding apparatus comprises a latch device (168) for holding the arrest member (142) in the locking position and in the unlocking position.

13. Set, comprising a first portable hard surface cleaning appliance (18, 110) and a holding apparatus (10) coupleable to the first hard surface cleaning appliance (18, 110), **characterized in that** the holding apparatus (10) is configured in the form of a holding apparatus (10) in accordance with any one of preceding claims.

14. Set in accordance with claim 13, **characterized in that** the set
a) comprises at least one extension element (22) coupleable to the holding apparatus (10), in particular in the form of an extension rod (24) or an extension tube (26),
in particular wherein the at least one extension element (22) is of telescopable configuration,
and/or
b) comprises at least one second portable hard surface cleaning appliance (18, 110) which differs in its function and/or in its housing shape from the first hard surface cleaning appliance (18, 110),
in particular wherein the first hard surface cleaning appliance (18) and/or the at least one second hard surface cleaning appliance (110)
b1) is configured for squeegeeing and suctioning off liquid from a hard surface, in particular a window pane,
and/or
b2) is configured in the form of a liquid application appliance (184) for applying and/or wetting a hard surface, for example a window pane, with a cleaning liquid,
and/or
b3) is configured in the form of a window cleaning appliance (174, 176),
in particular wherein the window cleaning appliance (174, 176) is configured in the form of a window vacuum cleaner (178) or a window wetting appliance (180).

15. Use of a holding apparatus (10) in accordance with any one of the claims 1 to 12 for connecting, in particular for exclusively connecting, to a handle portion (44, 114) of a hard surface cleaning appliance (18, 110).

## Revendications

1. Dispositif de maintien (10) pour un appareil de nettoyage de surfaces dures (18, 110) portatif, en particulier sous la forme d'un appareil de nettoyage de fenêtres, lequel dispositif de maintien (10) comprend une partie de maintien (12) et une partie de prolongement (14), laquelle partie de maintien (12) comprend un premier système de liaison (16) pour relier le dispositif de maintien (10) à un appareil de nettoyage de surfaces dures (18, 110), et laquelle partie de prolongement (14) comprend un deuxième système de liaison (20) pour relier le dispositif de maintien (10) à un élément de prolongement (22), en particulier sous la forme d'une barre de prolongement (24) ou d'un tube de prolongement (26), dans lequel le premier système de liaison (16) comprend au moins deux éléments de maintien (30, 32) pour l'enserrement au moins en partie et l'accouplement à force à une zone de boîtier (42, 112), à savoir une zone de préhension (44, 114), de l'appareil de nettoyage de surfaces dures (18, 110), **caractérisé en ce qu'**au moins un ou deux éléments de maintien (30, 32) des au moins deux éléments de maintien (30, 32) ou que tous les éléments de maintien (30, 32) sont réalisés sous la forme d'un bras de serrage (46, 48) faisant ressort de manière élastique ou sensiblement élastique.

2. Dispositif de maintien selon la revendication 1, **caractérisé en ce que**
a) le bras de serrage (46, 48) est réalisé à partir d'un matériau élastiquement déformable, en particulier à partir d'une matière plastique,
et/ou
b) les au moins deux éléments de maintien (30, 32) sont disposés ou réalisés par paires, en particulier par paires symétriquement spéculaires les unes par rapport aux autres,
et/ou
c) les extrémités libres (50, 52) d'éléments de maintien (30, 32) disposés par paires sont réalisées de manière à être orientées dans une direction opposée les unes aux autres et que les extrémités libres (50, 52) définissent entre elles une zone d'introduction (54, 56) avec des surfaces de glissement (58, 60) destinées à être orientées les unes vers les autres ou sensiblement les unes vers les autres pour la zone de boîtier (42, 112) de l'appareil de nettoyage de surfaces dures (18, 110),
dans lequel en particulier les éléments de maintien (30, 32) disposés par paires sont disposés ou réalisés de manière espacée les uns des autres et définissent entre eux un rétrécissement (62, 64) ou resserrement, lequel rétrécissement (62, 64) ou resserrement est en particulier adjacent à la zone d'introduction (54, 56),
dans lequel plus particulièrement le premier système de liaison (16) définit un premier axe longitudinal (36) et le rétrécissement (62, 64) ou resserrement définit un angle (66) par rapport au premier axe longitudinal (36) dans la direction périphérique, lequel présente une valeur dans une plage de sensiblement 10° à sensiblement 120°, en particulier une valeur dans une plage de sensiblement 40° à sensiblement 90°.

3. Dispositif de maintien selon l'une quelconque des revendications précédentes, **caractérisé en ce que** le dispositif de maintien
a) comprend deux, quatre ou six éléments de maintien (30, 32)
et/ou
b) est réalisé pour l'accouplement libérable à au moins deux appareils de nettoyage de surfaces dures (18, 110) formés différemment.

4. Dispositif de maintien selon l'une quelconque des revendications précédentes, **caractérisé en ce que** le premier système de liaison (16) définit un premier axe longitudinal (36) et que les au moins deux éléments de maintien (30, 32) sont disposés ou réalisés de manière à entourer au moins en partie le premier axe longitudinal (36), dans lequel en particulier
a) le dispositif de maintien comprend deux paires de respectivement deux éléments de maintien (30, 32), lesquelles deux paires (38, 40) sont disposées ou réalisées de manière axialement décalée l'une de l'autre par rapport au premier axe longitudinal (36), dans lequel en particulier les deux paires (38, 34) de respectivement deux éléments de maintien (30, 32) sont réalisées de manière à pouvoir être différenciées l'une de l'autre en forme et en taille,
et/ou
b) le premier système de liaison (16) comprend au moins une première surface d'appui (78) à placer sur une zone de boîtier (42) de l'appareil de nettoyage de surfaces dures (18) et les au moins deux éléments de maintien (30, 32) sont disposés ou réalisés latéralement sur la au moins une surface d'appui (78) par rapport au premier axe longitudinal (36) dans la direction périphérique ou sont latéralement adjacents à celle-ci.

5. Dispositif de maintien selon l'une quelconque des revendications précédentes, **caractérisé en ce que** les au moins deux éléments de maintien (30, 32) définissent au moins un logement de maintien (80, 82) pour la zone de boîtier (42) et que le logement de maintien (80, 82) définit par rapport au premier axe longitudinal (36) une forme de section transversale, laquelle diffère d'une forme circulaire,
dans lequel en particulier les deux paires (38, 40) de respectivement deux éléments de maintien (30, 32) définissent un premier logement de maintien (80) et un deuxième logement de maintien (82), lesquels se différencient l'un de l'autre en forme et/ou taille.

6. Dispositif de maintien selon l'une quelconque des revendications précédentes, **caractérisé en ce que** le premier système de liaison (16) comprend au moins un élément de retenue (84), lequel dans au moins une position de retenue bloque la zone de boîtier (42, 112) de l'appareil de nettoyage de surfaces dures (18, 110) reçue entre les au moins deux éléments de maintien (30, 32) dans le logement de maintien (80, 82) et dans une position d'introduction libère le logement de maintien (80, 82), dans lequel en particulier
a) le au moins un élément de retenue (84) dans une première position de retenue et dans au moins une deuxième position de retenue bloque la zone de boîtier (42) de l'appareil de nettoyage de surfaces dures (18, 110) reçue entre les au moins deux éléments de maintien (30, 32) dans le au moins un logement de maintien (80, 82) et une première forme de section transversale et/ou une première surface de section transversale d'une zone de réception, laquelle est définie ou délimitée par le au moins un élément de retenue (84) dans la première position de retenue, se différencie d'une deuxième forme de section transversale et/ou d'une deuxième surface de section transversale de la zone de réception, laquelle est définie ou délimitée par le au moins un élément de retenue dans la deuxième position de retenue,
et/ou
b) le au moins un élément de retenue (84) présente une extrémité libre (94), dans lequel un premier élément de verrouillage (102) est disposé ou réalisé sur l'extrémité libre (94), dans lequel au moins un deuxième élément de verrouillage (104, 106) est réalisé sur la partie de maintien (12) et dans lequel le premier élément de verrouillage (102) et le au moins un deuxième élément de verrouillage (104, 106) sont réalisés de manière correspondante et dans la au moins une position de retenue sont en prise à force et/ou par coopération de formes,
dans lequel en particulier au moins deux deuxièmes éléments de verrouillage (104, 106) sont réalisées sur la partie de maintien (12) et le premier élément de verrouillage (102) dans la première position de retenue est en prise à force et/ou par coopération de formes avec un des au moins deux deuxièmes éléments de verrouillage (104) et le premier élément de verrouillage (102) dans la deuxième position de retenue est en prise à force et/ou par coopération de formes avec un autre des au moins deux deuxièmes éléments de verrouillage (106),
et/ou
c) le au moins un élément de retenue (84) est disposé ou réalisé de manière décalée axialement par rapport à l'axe longitudinal (36) entre les deux paires (38, 40) de respectivement deux éléments de maintien (30, 32)
et/ou
d) le au moins un élément de retenue (84) est réalisé sous la forme d'une bande de maintien (86) ou d'une courroie
et/ou
e) le au moins un élément de retenue (84) est réalisé à partir d'un matériau élastique et/ou flexible, en particulier à partir de caoutchouc.

7. Dispositif de maintien selon l'une quelconque des revendications précédentes, **caractérisé en ce qu'**au moins un élément de protection (120, 122), lequel est associé à l'un des au moins deux éléments de maintien (30, 32), est disposé ou réalisé sur la partie de maintien (12), dans lequel en particulier
a) le au moins un élément de protection (120, 122) est espacé de l'élément de retenue (30, 32), auquel il est associé, par rapport au premier axe longitudinal (36) dans la direction axiale et/ou radiale et un écart de l'élément de protection (120, 122) par rapport au premier axe longitudinal (36) dans la direction radiale est plus grand qu'un écart de l'élément de maintien (30, 32) associé par rapport au premier axe longitudinal (36)
et/ou
b) le au moins un élément de protection (120, 122) est réalisé en forme d'étrier
et/ou
c) le au moins un élément de protection (120, 122) présente une extrémité d'élément de protection libre (124, 126) et un écart de l'extrémité d'élément de protection libre (124, 126) par rapport au premier axe longitudinal (36) est plus grand qu'un écart de l'extrémité libre (50, 52) de l'élément de maintien (30, 32) associé.

8. Dispositif de maintien selon l'une quelconque des revendications précédentes, **caractérisé en ce que** les au moins deux éléments de maintien (30, 32) définissent des surfaces de serrage (68, 70) orientées en direction du premier axe longitudinal (36) ou sensiblement en direction du premier axe longitudinal (36) et que les surfaces de serrage (68, 70) présentent une forme, laquelle diffère d'une découpe d'une surface cylindrique creuse, concentrique par rapport au premier axe longitudinal (36), en particulier dans la direction axiale par rapport au premier axe longitudinal (36),
dans lequel en particulier les surfaces de serrage (68, 70) sont courbées de façon convexe de manière à être orientées au moins dans une direction spatiale en direction de l'axe longitudinal (36).

9. Dispositif de maintien selon l'une quelconque des revendications précédentes, **caractérisé en ce que** le deuxième système de liaison (20) comprend un élément de liaison (72) pour la liaison à une extrémité libre de l'élément de prolongement (22),
dans lequel en particulier
a) l'élément de liaison (72) est réalisé sous la forme d'un logement de liaison (74) pour la réception de l'extrémité libre de l'élément de prolongement (22)
et/ou
b) le deuxième système de liaison (20) définit un deuxième axe longitudinal (76) et l'élément de liaison (72) définit par rapport au deuxième axe longitudinal (76) une forme de section transversale, laquelle diffère d'une forme circulaire.

10. Dispositif de maintien selon l'une quelconque des revendications précédentes, **caractérisé en ce que** le dispositif de maintien (10) comprend un système articulé (128) pour la liaison articulée de la partie de maintien (12) et de la partie de prolongement (14).

11. Dispositif de maintien selon la revendication 10, **caractérisé en ce que** le système articulé (128)
a) est réalisé pour faire pivoter la partie de maintien (12) et la partie de prolongement (14) autour d'un axe de pivotement (130), dans lequel en particulier le premier système de liaison (16) définit un premier axe longitudinal (36), le deuxième système de liaison (20) définit un deuxième axe longitudinal (76) et l'axe de pivotement (130) s'étend transversalement, en particulier perpendiculairement, par rapport à un plan (34), lequel contient le premier axe longitudinal (36) et/ou le deuxième axe longitudinal (76),
et/ou
b) comprend un premier élément articulé (132), lequel est disposé ou réalisé sur la partie de maintien (12), et un deuxième élément articulé (134), lequel est disposé ou réalisé sur la partie de prolongement (14), et que le premier élément articulé (132) et le deuxième élément articulé (134) sont montés l'un sur l'autre de manière à pouvoir pivoter autour de l'axe de pivotement (130), dans lequel en particulier
b1) le premier ou le deuxième élément articulé (134) comprend un tourillon d'articulation (136) définissant l'axe de pivotement (130) et l'autre élément articulé (132) présente un logement de tourillon d'articulation (138) correspondant au tourillon d'articulation (136), dans lequel s'insère le tourillon d'articulation (136)
et/ou
b2) la partie de maintien (12) et la partie de prolongement (14), en particulier le premier élément articulé (132) et le deuxième élément articulé (134), sont maintenues l'une sur l'autre de manière bloquée dans la direction axiale par rapport à l'axe de pivotement (130).

12. Dispositif de maintien selon l'une quelconque des revendications précédentes, **caractérisé en ce que** le dispositif de maintien comprend un système d'arrêt (140) pour arrêter la partie de maintien (12) et la partie de prolongement (14) l'une par rapport à l'autre dans au moins une position d'arrêt,
dans laquelle en particulier le système d'arrêt (140)
a) peut être amené à partir de la au moins une position d'arrêt dans une position de libération, dans lequel la partie de maintien (12) et la partie de prolongement (14) peuvent pivoter librement l'une par rapport à l'autre autour de l'axe de pivotement (130), et inversement
et/ou
b) définit une pluralité de positions d'arrêt pour arrêter la partie de maintien (12) et la partie de prolongement (14) dans différentes positions de pivotement l'une par rapport à l'autre
et/ou
c) comprend un organe d'arrêt (142) disposé de manière mobile sur le système articulé (128), lequel peut être amené à partir d'une position de verrouillage, dans laquelle le système d'arrêt (140) occupe la au moins une position d'arrêt, dans une position de déverrouillage, dans laquelle le système d'arrêt (140) occupe la position de libération, et inversement,
dans lequel en particulier
c1) l'organe d'arrêt (142) est monté sur le système articulé (128) de manière à pouvoir coulisser parallèlement à l'axe de pivotement (130),
et/ou
c2) l'organe d'arrêt (142), qu'il occupe la position de verrouillage ou la position de déverrouillage, est maintenu sur le premier ou deuxième élément articulé (134) sans possibilité de rotation, dans lequel dans la position de déverrouillage il peut être amené en rotation autour de l'axe de pivotement (130) par rapport à l'autre élément articulé (132) et dans lequel dans la position de verrouillage il ne peut pas tourner par rapport au premier et deuxième élément articulé (132, 134)
et/ou
c3) le système d'arrêt (140) est réalisé de manière bistable et maintient l'organe d'arrêt (142) aussi bien dans la position de verrouillage que dans la position de déverrouillage sans force d'actionnement agissant sur l'organe d'arrêt (142)
et/ou
c4) l'organe d'arrêt (142) comprend une première surface d'actionnement (154) pour introduire une force d'actionnement pour faire passer l'organe d'arrêt (142) de la position de déverrouillage dans la position de verrouillage et une deuxième surface d'actionnement (158) pour introduire une force d'actionnement pour faire passer l'organe d'arrêt (142) de la position de verrouillage dans la position de déverrouillage et la première surface d'actionnement (154) et la deuxième surface d'actionnement (158) sont réalisées de manière à être orientées dans des directions opposées ou sensiblement dans des directions opposées,
dans lequel en particulier la première et la deuxième surface d'actionnement (154, 158) s'étendent transversalement, en particulier perpendiculairement, par rapport à l'axe de pivotement (130),
et/ou
c5) le système d'arrêt (140) comprend une première denture d'arrêt (160) et une deuxième denture d'arrêt (162) correspondante, dans lequel la première denture d'arrêt (160) est disposée ou réalisée sur l'organe d'arrêt (142) et dans lequel la deuxième denture d'arrêt (162) est disposée ou réalisée sur l'élément articulé (132) par rapport auquel l'organe d'arrêt (142) peut être amené en rotation autour de l'axe de pivotement (130) dans la position de déverrouillage, et dans lequel la première denture d'arrêt (160) et la deuxième denture d'arrêt (162) sont en prise dans la position d'arrêt et hors de prise dans la position de libération, dans lequel en particulier la première denture d'arrêt (160) et la deuxième denture d'arrêt (162) comprennent respectivement une pluralité de dents d'arrêt (164, 166) et dans lequel la pluralité de dents d'arrêt (164, 166) est disposée ou réalisée de manière à être orientée dans une direction parallèle à l'axe de pivotement (130),
et/ou
c6) l'organe d'arrêt (142) est réalisé en deux parties et comprend deux parties d'organe d'arrêt (144, 146)
et/ou
c7) le dispositif de maintien comprend un système d'encliquetage (168) pour maintenir l'organe d'arrêt (142) dans la position de verrouillage et dans la position de déverrouillage.

13. Kit comprenant un premier appareil de nettoyage de surfaces dures (18, 110) portatif et un dispositif de maintien (10) pouvant être accouplé au premier appareil de nettoyage de surfaces dures (18, 110), **caractérisé en ce que** le dispositif de maintien (10) est réalisé sous la forme d'un dispositif de maintien (10) selon l'une quelconque des revendications précédentes.

14. Kit selon la revendication 13, **caractérisé en ce que** le kit
a) comprend au moins un élément de prolongement (22) pouvant être accouplé au dispositif de maintien (10), en particulier sous la forme d'une barre de prolongement (24) ou d'un tube de prolongement (26),
dans lequel en particulier le au moins un élément de prolongement (22) est réalisé de manière télescopique,
et/ou
b) comprend au moins un deuxième appareil de nettoyage de surfaces dures (18, 110) portatif, lequel se différencie du premier appareil de nettoyage de surfaces dures (18, 110) dans sa fonction et/ou forme de boîtier,
dans lequel en particulier le premier appareil de nettoyage de surfaces dures (18) et/ou le au moins un deuxième appareil de nettoyage de surfaces dures (110)
b1) sont réalisés pour le retrait et l'aspiration d'un liquide d'une surface dure, en particulier d'une vitre,
et/ou
b2) sont réalisés sous la forme d'un appareil d'application de liquide (184) pour appliquer et/ou humidifier une surface dure, en particulier une vitre, avec un liquide de nettoyage
et/ou
b3) sont réalisés sous la forme d'un appareil de nettoyage de fenêtres (174, 176),
dans lequel en particulier l'appareil de nettoyage de fenêtres (174, 176) est réalisé sous la forme d'un aspirateur pour fenêtres (178) ou d'un appareil d'humidification de fenêtres (180).

15. Utilisation d'un dispositif de maintien (10) selon l'une quelconque des revendications 1 à 12 pour la liaison, en particulier exclusivement, à une zone de préhension (44, 114) d'un appareil de nettoyage de surfaces dures (18, 110).
